# FASCICULE DE BREVET EUROPEEN

(11) **EP 4 493 800 B1**
(45) Date de publication et mention de la délivrance du brevet: **22.04.2026**
(21) Numéro de dépôt: 23708552.7
(22) Date de dépôt: 10.02.2023
(51) Int. Cl.: F01K 7/02, F02G 1/00, F02G 1/053, F01B 11/00

(54) **PISTON A DOUBLE EFFET MULTITEMPERATURE**
DOPPELTWIRKENDER MULTITEMPERATURKOLBEN
DOUBLE ACTING MULTI-TEMPERATURE PISTON

(30) Priorité: 11.02.2022 FR 2201218
(43) Date de publication de la demande: 22.01.2025
(73) Titulaire: Rabhi, Vianney, 69006 Lyon (FR)
(72) Inventeur: Rabhi, Vianney, 69006 Lyon (FR)
(74) Mandataire: Leone, Eloïse
(86) Numéro de dépôt international: PCT/IB2023/051213
(87) Numéro de publication internationale: WO 2023/152701

(56) Documents cités:
- WO-A1-2016/120556
- JP-A- S6 213 873
- RU-C1- 2 674 839
- US-A- 5 056 419
- US-A1- 2017 074 398

## Description

La présente invention est relative à un piston à double effet multitempérature, ledit piston étant particulièrement adapté aux moteurs alternatifs mettant en œuvre le cycle thermodynamique de Brayton à régénération avec des pistons plutôt qu'avec des compresseurs centrifuges et des turbines.

Les moteurs à cycle de Brayton à régénération comprennent en général des organes séparés dédiés à chacune des phases dudit cycle, lesdites phases ayant lieu continûment et simultanément dans lesdits organes contrairement aux moteurs à combustion interne alternatifs à cycle de Beau de Rochas, de Miller, d'Atkinson ou de Diesel dont les phases sont exécutées successivement dans un seul et même cylindre.

En conséquence, les moteurs à cycle de Brayton à régénération comportent au moins un compresseur, au moins un échangeur de régénération, au moins un brûleur opérant en continu ou une source chaude interne ou externe, et au moins un détendeur,

Confier chaque phase d'un cycle thermodynamique à un organe dédié présente divers avantages. Notamment, la température des parois internes de chaque dit organe peut rester très proche de celle des gaz durant ladite phase.

Par exemple, la température des parois internes du compresseur d'un moteur à cycle de Brayton à régénération peut être maintenue la plus basse possible, ce qui contribue à minimiser le travail de compression et à maximiser le rendement thermodynamique total dudit moteur.

A l'inverse, les parois internes du détendeur dudit moteur étant au contact des gaz chauds en provenance du brûleur, leur température doit être élevée et dans tous les cas, maintenue au plus proche possible de la température moyenne desdits gaz entre le début et la fin de leur détente.

Malgré ces avantages, le rendement thermodynamique maximal des moteurs à compresseurs centrifuges et turbines à cycle de Brayton à régénération n'est en pratique guère plus élevé que celui des moteurs à allumage commandé conventionnels, et au mieux, comparable à celui des moteurs Diesel rapides.

Dans tous les cas, ledit rendement reste inférieur à celui des moteurs Diesel à deux-temps lents de plusieurs dizaines de mégawatts utilisés par exemple pour la propulsion navale ou la production stationnaire d'électricité.

En outre, les moteurs à compresseurs centrifuges et turbines à cycle de Brayton à régénération sont peu adaptés aux faibles puissances, et ne peuvent opérer que sur une plage de puissance restreinte en dehors de laquelle leur rendement baisse drastiquement.

C'est pourquoi les moteurs à compresseurs centrifuges et turbines à cycle de Brayton à régénération sont principalement mis au service d'applications dont le rendement n'est pas l'unique objectif, et qui requièrent par exemple une puissance massique et volumique élevée, de faibles émissions acoustiques et vibratoires, une longue durée de vie, ou une maintenance réduite.

C'est le cas par exemple de certains navires militaires qu'équipe par exemple le moteur à compresseurs centrifuges et turbines à cycle de Brayton à régénération « Rolls-Royce WR-21 », dont le rendement ne dépasse guère quarante pourcent cependant que celui des moteurs Diesel deux-temps lents qui équipent certains navires dépasse cinquante pourcent.

C'est le cas aussi de certains groupes électrogènes opérant le plus souvent en cogénération d'électricité et de chaleur comme la micro turbine « T100 » de la société « Turbec », ou la micro turbine « C65 » de la société « Capstone », dont les rendements électriques sont de l'ordre de vingt-huit à trente pourcent seulement, mais qui ne demandent que peu de maintenance tout en offrant de très longues durées de vie.

L'avantage de ces turbomoteurs est que leur turbine peut supporter des températures de l'ordre de mille trois-cent degrés Celsius. Toutefois, leur rendement thermodynamique total reste limité par celui des compresseurs centrifuges et des turbines qui les constituent, le rendement desdits compresseurs et desdites turbines n'excédant guère quatre-vingt pour cent sur une plage de fonctionnement relativement étroite.

Tenant compte de ce qui précède, il serait particulièrement intéressant de pouvoir remplacer les compresseurs centrifuges et turbines des moteurs à cycle de Brayton à régénération par des machines volumétriques à piston dont le rendement est notoirement plus élevé.

Ceci est par exemple l'objet du brevet N°US4653269 du 31 mars 1987, où la turbine de détente ordinairement trouvée sur les turbomoteurs à cycle de Brayton à régénération, est remplacée par un cylindre détendeur volumétrique à piston.

Toutefois, les calculs démontrent que si les parois internes dudit détendeur volumétrique sont refroidies et maintenues par exemple autour de cent degrés Celsius à l'instar des moteurs alternatifs produits et commercialisés à grande échelle, le rendement thermodynamique d'un moteur à cycle de Brayton à régénération ne peut pas dépasser celui d'un moteur Diesel automobile.

Pour qu'un moteur à cycle de Brayton régénéré à détendeur volumétrique délivre des rendements thermodynamiques très élevés, il est indispensable que les parois internes de son détendeur soient maintenues à une température proche de la température moyenne des gaz détendus dans ledit détendeur.

Par exemple, si les gaz chauds sont introduits dans le détendeur à une température de mille trois-cents degrés Celsius et sont expulsés dudit détendeur en fin de détente à une température de six-cents degrés Celsius, les parois internes dudit détendeur doivent être maintenues approximativement à une température de neuf cent cinquante degrés Celsius.

Le problème, c'est qu'à une telle température, il est impossible de conserver un film d'huile sur les parois du cylindre du détendeur pour lubrifier quelque segment d'étanchéité que ce soit que comporterait un piston de détendeur se déplaçant dans ledit cylindre.

En effet, à partir d'environ cent soixante degrés Celsius, le film d'huile sur le cylindre commence à cokéfier, puis brûle au-delà de deux cent cinquante degrés Celsius.

Produire un moteur à cycle de Brayton à régénération à haut rendement thermodynamique fait donc face à une double impasse.

En effet, soit ledit moteur est constitué de compresseurs centrifuges et de turbines résistantes à haute température, mais en ce cas, le rendement modeste de ces organes ne lui permet pas de dépasser un rendement total équivalent à celui d'un Diesel automobile, soit il est constitué d'un détendeur volumétrique à piston qui, pour être étanche, nécessite un piston muni d'une segmentation glissant sur un film d'huile formé en surface d'un cylindre, ce dernier devant pour cela rester à une température n'excédant pas environ cent-vingt degrés Celsius, ce qui ne permet pas non plus au rendement total dudit moteur d'être compétitif.

Dans ce contexte, il serait avantageux de pouvoir de combiner la faculté des turbines à opérer à haute température avec celle des machines volumétriques à piston à détendre des gaz sous un rendement élevé.

C'est dans cet objectif que le moteur thermique à transfert-détente et régénération selon le brevet WO2016120560 publié le 4 août 2016 et appartenant au demandeur comprend des moyens d'étanchéité de piston sans contact constitués d'un anneau continu perforé gonflable qui, lorsqu'il est soumis à une certaine pression interne, gonfle et s'approche à quelques micromètres du cylindre de détendeur avec lequel il coopère sans toucher ledit cylindre, ceci tout en laissant fuir de l'air comprimé via des orifices calibrés qui le traversent de part en part dans son épaisseur radiale.

Le dispositif d'étanchéité à coussin de fluide qui vient d'être décrit a également fait l'objet du brevet N° FR 3032252 délivré le 25 mai 2018 et appartenant au demandeur. Ce dispositif permet bien de réaliser une étanchéité sans contact et donc, de ne plus recourir à de l'huile pour lubrifier un segment opérant par contact, et donc de coopérer avec un cylindre de détendeur chaud, maintenu à une température de plusieurs centaines de degrés Celsius.

Dans ce contexte, il devient donc effectivement possible de recourir à un détendeur volumétrique à piston pour réaliser un moteur à cycle de Brayton à régénération, et de maximiser le rendement dudit moteur pour largement surpasser celui des moteurs à cycle de Diesel.

En effet, les calculs et simulations démontrent que le rendement thermodynamique d'un moteur à cycle de Brayton à régénération volumétrique à pistons peut atteindre voire dépasser les soixante-dix pourcent, ce qui en pratique peut déboucher sur la production de moteurs dont le rendement énergétique au frein dépasse soixante pourcent une fois déduites les inévitables irréversibilités thermiques et mécaniques dues à la constitution même desdits moteurs.

Le problème rencontré avec le dispositif d'étanchéité à coussin de fluide du brevet N° FR 3032252 est que la température du cylindre reste encore excessive pour les matériaux disponibles dont peut être constitué l'anneau continu perforé.

En effet, pour que le rendement d'un moteur à cycle de Brayton à régénération volumétrique à pistons soit significativement plus élevé que celui des moteurs Diesel existants, les gaz doivent être introduits dans son détendeur à une température de l'ordre de mille trois-cent degrés Celsius, sous une pression avoisinant les vingt bars.

Il résulte de ces conditions opérationnelles que la température des parois internes du détendeur se stabilise autour de neuf cent cinquante degrés Celsius.

Etant donné que l'anneau continu perforé selon le brevet N° FR 3032252 est proche du cylindre avec lequel il coopère de seulement quelques microns, en pratique, ledit anneau adopte la température d'environ neuf cent cinquante degrés Celsius dudit cylindre.

Or, aucun matériau ne peut à la fois permettre de fabriquer ledit anneau et de supporter une telle température.

Même un superalliage tel que le « Udimet 720 » notamment utilisé en aéronautique et dans l'industrie spatiale et connu pour sa résistance aux températures extrêmes ne peut supporter une telle température sans être sujet au fluage et tout en étant soumis à la contrainte de gonflement qu'impose l'anneau continu perforé du dispositif d'étanchéité à coussin de fluide selon le brevet N° FR 3032252.

C'est notamment pour cette raison et pour recourir à des matériaux plus usuels que les céramiques résistantes à haute température, que le système de refroidissement régénératif selon le brevet N° EP 3585993 publié le 7 avril 2021 et appartenant au demandeur prévoit d'abaisser la température des parois internes du détendeur et notamment du cylindre à des valeurs pratiques de l'ordre de sept-cents degrés Celsius.

Par exemple, le superalliage « Udimet 720 » résiste au fluage à une température de sept-cents degrés Celsius s'il est soumis à une contrainte n'excédant pas deux cent trente méga Pascals.

Le système de refroidissement régénératif selon le brevet N° EP 3585993 prévoit une enceinte de refroidissement qui enveloppe le détendeur tandis qu'est laissé un espace de circulation des gaz entre ladite enceinte et ledit détendeur dans lequel circulent les gaz sortant du détendeur lui-même à une température comprise entre cinq-cents et six-cents degrés Celsius.

Ainsi, selon le système de refroidissement régénératif suivant le brevet N° EP 3585993, les gaz d'échappement du détendeur maintiennent la température des parois internes du détendeur à une température de l'ordre de sept-cents degrés Celsius cependant que la chaleur exportée par lesdits gaz est pour l'essentiel récupérée pour être réintroduite dans le cycle par l'échangeur thermique de régénération que comprend le moteur alternatif à piston à cycle de Brayton à régénération.

Dans ce contexte, le dispositif d'étanchéité à coussin de fluide du brevet N° FR 3032252 est utilisable avec un anneau continu perforé par exemple réalisé en superalliage « Udimet 720 ».

Toutefois, en contrepartie de cette possibilité, le cylindre et les culasses du moteur alternatif à piston à cycle de Brayton à régénération doivent être faits de matériaux à forte teneur en nickel comme la fonte « Niresist » ce qui, du fait de la forte volatilité et du prix élevé du nickel, représente un inconvénient économique.

Dans tous les cas, on remarque que la température du détendeur reste au moins de six-cents degrés Celsius plus élevée que celle du reste du moteur et notamment, de l'attelage mobile et du carter de transmission dans lequel est logé ledit attelage.

Avantageusement, les dilatations différentielles qui résultent de cet écart de température peuvent notamment être gérées par le cylindre détendeur à double effet à support adaptatif objet du brevet N° EP3350433 délivré le 7 août 2019 et appartenant au demandeur.

Ledit support autorise une dilatation isotrope ou anisotrope du cylindre détendeur qui soit très différente de celle du carter de transmission sur lequel il est fixé, ceci sans compromettre ni le fonctionnement dudit cylindre, ni celui du piston qui évolue dans ledit cylindre.

Ledit support conserve en outre le piston centré dans le cylindre, transmet les efforts axiaux résultant de la détente des gaz au carter de transmission, et limite les transferts de chaleur depuis le cylindre de détendeur vers ledit carter.

A la lecture de ce qui précède, on comprend qu'aucune configuration n'est à ce stade pleinement satisfaisante qui permette de réaliser dans les meilleures conditions possibles un moteur alternatif à piston à cycle de Brayton à régénération.

En effet, le dispositif d'étanchéité à coussin de fluide doit être alimenté en air comprimé par un compresseur qui consomme une partie du travail disponible sur l'arbre du moteur alternatif à piston à cycle de Brayton à régénération, au détriment du rendement total de ce dernier.

Ceci réduit en effet le rendement énergétique final dudit moteur, et ce d'autant plus si ce dernier opère à faible puissance car la quantité d'air comprimé à fournir au dispositif d'étanchéité à coussin de fluide est quasi constante, quels que soient le régime et la charge dudit moteur.

Par ailleurs, pour garantir un fonctionnement pérenne au dispositif d'étanchéité à coussin de fluide, il faut recourir au système de refroidissement régénératif selon le brevet N° EP 3585993, or, ledit système n'est pas neutre au plan énergétique.

En effet, ledit système de refroidissement rend tortueux le cheminement des gaz expulsés du détendeur et induit des pertes de charges qui diminuent le rendement total du moteur alternatif à piston à cycle de Brayton à régénération.

En outre, la chaleur extraite des parois internes du détendeur par le système de refroidissement régénératif est réintroduite dans le cycle de Brayton en amont d'un brûleur ou d'une source chaude par un échangeur thermique de régénération dont le rendement n'est pas de cent pour cent.

Une part de la chaleur extraite des parois internes du détendeur se retrouve donc perdue, et la puissance passant par l'échangeur augmente du fait de la présence dudit système de refroidissement.

De plus, la puissance massique du moteur alternatif à piston à cycle de Brayton à régénération est sensiblement réduite par le système de refroidissement régénératif selon le brevet N° EP 3585993, ce qui implique de réviser à la hausse le dimensionnement dudit moteur pour tenir les objectifs de puissance de l'application à laquelle il se destine.

On note également que la mise au point du dispositif d'étanchéité à coussin de fluide du brevet N° FR 3032252 reste complexe, particulièrement pour en assurer le bon fonctionnement dans le cadre d'applications non-stationnaires soumises à des chocs et vibrations.

C'est pourquoi, sans exclure toute autre application dans quelque domaine que ce soit, le moteur thermique alternatif à culasse chaude et cylindre froid suivant l'invention est entre autres prévu pour réaliser des moteurs alternatifs à piston à cycle de Brayton à régénération dont le détendeur principalement chaud limite les pertes thermiques, et ceci, tout en assurant une étanchéité robuste et durable entre le piston et le cylindre dudit détendeur.

Le document WO 2016/120556 A1 montre un piston à double effet multitempérature selon l'état de la technique.

Dans le domaine d'application des machines thermiques alternative à pistons en général et des moteurs thermiques en particulier, il résulte de l'invention un piston à double effet multitempérature :
- Dont les calottes de piston sont maintenues à haute température de sorte à limiter le refroidissement des gaz chauds à leur contact ;
- Dont l'étanchéité avec le cylindre avec lequel il coopère peut être réalisée au moyen de segments en fonte ou en acier tels que ceux que comprennent les moteurs à combustion interne conventionnels à allumage commandé ou à cycle de Diesel ;
- Qui ne recourt plus au dispositif d'étanchéité à coussin de fluide objet du brevet N° FR 3032252 et donc, qui ne requiert plus que le moteur qui le reçoit soit doté du système de refroidissement régénératif tel que celui que décrit le brevet N° EP 3585993, ledit moteur ne subissant donc plus ni les pertes de puissance et de rendement liées à l'emploi d'un compresseur d'alimentation dudit dispositif d'étanchéité, ni les pertes de charges additionnelles à l'échappement du détendeur liées à un parcours des gaz plus tortueux, ni les pertes de chaleur dues au rendement inférieur à « un » de l'échangeur thermique de régénération, ni les pertes en puissance spécifique du moteur associées à cette configuration.

Par voie de conséquence, le piston à double effet multitempérature suivant l'invention permet d'éviter que le moteur qui l'héberge ne soit fabriqué avec des matériaux à forte teneur en nickel comme la fonte « Niresist », le cylindre dudit moteur pouvant être réalisé en fonte à faible prix de revient telle que celle ordinairement utilisée pour réaliser les carters-cylindres des moteurs Diesel automobiles, et ledit moteur pouvant comporter des culasses chaudes fonctionnant à haute température réalisées en carbure de silicium, un matériau à haute résistance mécanique à hautes températures, abondant et bon marché.

A titre d'avantage induit par le piston à double effet multitempérature suivant l'invention, la moindre densité du carbure de silicium dont il permet l'emploi pour réaliser les culasses chaudes du moteur qui l'héberge d'une part, et l'absence de système de refroidissement régénératif d'autre part, conduisent à un moindre poids et à une moindre capacité calorifique totale dudit moteur.

Ceci favorise une montée rapide en température dudit moteur par la réduction de l'énergie nécessaire pour atteindre sa température de fonctionnement, et conduit à une consommation d'énergie plus faible dudit moteur particulièrement lorsque ce dernier s'applique au transport routier, ferroviaire, ou maritime.

Il est entendu que le piston à double effet multitempérature suivant l'invention peut s'appliquer, outre aux moteurs thermiques en général stationnaires ou mobiles et à combustion interne ou externe, à toute autre application voisine dans son concept et dans son principe qui pourrait avantageusement tirer parti des caractéristiques et fonctionnalités particulières dudit piston selon l'invention.

Les autres caractéristiques de la présente invention ont été décrites dans la description et dans les revendications secondaires dépendantes directement ou indirectement de la revendication principale.

Le piston à double effet multitempérature pouvant translater dans un cylindre froid aménagé dans un carter-cylindre refroidi que comprend un moteur thermique, ledit piston étant directement ou indirectement relié par des moyens de transmission de puissance logés dans un carter de transmission à au moins un arbre de sortie de puissance rotatif ou alternatif cependant que ledit piston forme une chambre de volume variable inférieure avec le cylindre froid et une culasse inférieure qui est positionnée entre ledit piston et le carter de transmission, ledit piston formant simultanément une chambre de volume variable supérieure avec ledit cylindre et une culasse supérieure, lesdites chambres, renfermant un gaz de travail, comprend
- Une broche centrale de piston approximativement coaxiale au cylindre froid et dont une première extrémité forme une tige inférieure de piston qui traverse de part en part la culasse inférieure via un orifice de tige inférieure qui coopère avec des moyens d'étanchéité de tige inférieure pour déboucher dans le carter de transmission et pour être directement ou indirectement reliée aux moyens de transmission de puissance par des moyens de fixation de piston, tandis que la deuxième extrémité de ladite broche forme une tige supérieure de piston qui traverse de part en part la culasse supérieure via un orifice de tige supérieure qui coopère avec des moyens d'étanchéité de tige supérieure pour déboucher dans une chambre de refroidissement et de lubrification de piston reliée à une source de fluide lubrifiant-refroidissant, cette dernière introduisant un fluide lubrifiant-refroidissant dans ladite chambre ;
- Un anneau périphérique d'étanchéité dont le diamètre extérieur est sensiblement inférieur au diamètre intérieur du cylindre froid, ledit anneau comportant des moyens d'étanchéité de piston qui sont en contact avec ledit cylindre pour réaliser avec ce dernier une étanchéité ;
- Un disque de liaison radiale inférieure qui relie radialement la broche centrale de piston avec l'anneau périphérique d'étanchéité du côté de la chambre de volume variable inférieure, et un disque de liaison radiale supérieure qui relie radialement la broche centrale de piston avec l'anneau périphérique d'étanchéité du côté de la chambre de volume variable supérieure, l'espace laissé entre lesdits disques, l'anneau périphérique d'étanchéité et la broche centrale de piston formant un volume interne de piston ;
- Une galerie de lubrification-refroidissement aménagée principalement axialement dans la broche centrale de piston et en une ou plusieurs sections, ladite galerie mettant en communication d'une part, la chambre de refroidissement et de lubrification de piston avec le volume interne de piston, et d'autre part, ledit volume avec l'intérieur du carter de transmission ;
- Au moins un orifice périphérique de lubrification d'anneau qui met en communication le volume interne de piston avec la face périphérique externe de l'anneau périphérique d'étanchéité, ledit orifice débouchant axialement de ladite face entre au moins deux moyens d'étanchéité de piston ;
- Des moyens de guidage qui prennent directement ou indirectement appui sur ou à proximité des moyens de transmission de puissance et/ou du cylindre froid et/ou de la culasse inférieure et/ou de la culasse supérieure, lesdits moyens conservant directement ou indirectement l'anneau périphérique d'étanchéité centré dans le cylindre froid ;
- Une calotte chaude inférieure interposée entre le disque de liaison radiale inférieure et la chambre de volume variable inférieure et/ou une calotte chaude supérieure interposée entre le disque de liaison radiale supérieure et la chambre de volume variable supérieure ;
- Des moyens de plaquage de calotte qui maintiennent directement ou indirectement la calotte chaude inférieure plaquée sur l'anneau périphérique d'étanchéité et/ou sur le disque de liaison radiale inférieure, et/ou qui maintiennent directement ou indirectement la calotte chaude supérieure plaquée sur ledit anneau et/ou sur le disque de liaison radiale supérieure, lesdits moyens laissant lesdites calottes, libres de se dilater par rapport audit anneau et/ou auxdits disques ;
- Des moyens de centrage de calotte qui localisent la calotte chaude inférieure et/ou la calotte chaude supérieure par rapport à l'anneau périphérique d'étanchéité.

Le piston à double effet multitempérature suivant l'invention comprend une calotte chaude inférieure et/ou une calotte chaude supérieure qui sont en tout ou partie constituées d'un matériau résistant à hautes températures.

Le piston à double effet multitempérature suivant l'invention comprend un matériau résistant à hautes températures qui est principalement constitué de carbure de silicium.

Le piston à double effet multitempérature suivant l'invention comprend des moyens d'isolation thermique et/ou des moyens d'étanchéité de calotte qui sont interposés soit, entre la calotte chaude inférieure et l'anneau périphérique d'étanchéité et/ou le disque de liaison radiale inférieure, soit, entre la calotte chaude supérieure et ledit anneau et/ou le disque de liaison radiale supérieure, soit les deux.

Le piston à double effet multitempérature suivant l'invention comprend des moyens d'isolation thermique et/ou des moyens d'étanchéité de calotte qui sont interposés soit, entre la calotte chaude inférieure et la broche centrale de piston, soit, entre la calotte chaude supérieure et ladite broche, soit les deux.

Le piston à double effet multitempérature suivant l'invention comprend des moyens d'isolation thermique qui sont constitués d'au moins un anneau isolant fait d'un matériau à faible conductivité thermique.

Le piston à double effet multitempérature suivant l'invention comprend un matériau à faible conductivité thermique qui est principalement constitué d'oxyde de zirconium.

Le piston à double effet multitempérature suivant l'invention comprend un anneau isolant qui est maintenu directement ou indirectement en contact avec la broche centrale de piston et/ou l'anneau périphérique d'étanchéité et/ou la calotte chaude inférieure et/ou le disque de liaison radiale inférieure et/ou la calotte chaude supérieure et/ou le disque de liaison radiale supérieure par l'intermédiaire d'au moins une arête de contact de faible surface.

Le piston à double effet multitempérature suivant l'invention comprend un anneau isolant qui est maintenu directement ou indirectement en contact avec la broche centrale de piston et/ou l'anneau périphérique d'étanchéité et/ou la calotte chaude inférieure et/ou le disque de liaison radiale inférieure et/ou la calotte chaude supérieure et/ou le disque de liaison radiale supérieure par l'intermédiaire d'au moins un joint d'étanchéité d'anneau isolant qui est étanche au gaz de travail.

Le piston à double effet multitempérature suivant l'invention comprend des moyens de plaquage de calotte qui maintiennent directement ou indirectement la calotte chaude inférieure plaquée sur l'anneau périphérique d'étanchéité et/ou sur le disque de liaison radiale inférieure, qui sont formés d'un tube inférieur coaxial externe de broche qui enveloppe la broche centrale de piston, ledit tube prenant appui d'une part, sur la calotte chaude inférieure au voisinage de ladite broche, et d'autre part, sur les moyens de transmission de puissance.

Le piston à double effet multitempérature suivant l'invention comprend des moyens de plaquage de calotte qui maintiennent directement ou indirectement la calotte chaude supérieure plaquée sur l'anneau périphérique d'étanchéité et/ou sur le disque de liaison radiale supérieure, qui sont formés d'un tube supérieur coaxial externe de broche qui enveloppe la broche centrale de piston, ledit tube prenant appui d'une part, sur la calotte chaude supérieure au voisinage de ladite broche, et d'autre part, sur une butée de tige supérieure aménagée directement ou indirectement sur la tige supérieure de piston au voisinage de son extrémité qui débouche dans la chambre de refroidissement et de lubrification de piston.

Le piston à double effet multitempérature suivant l'invention comprend certaines ou toutes les extrémités d'un tube inférieur coaxial externe de broche et/ou d'un tube supérieur coaxial externe de broche qui reçoivent un ressort de tube par l'intermédiaire duquel lesdits tubes prennent respectivement appui sur la calotte chaude inférieure et sur les moyens de transmission de puissance et/ou sur la calotte chaude supérieure et sur la butée de tige supérieure.

Le piston à double effet multitempérature suivant l'invention comprend une calotte chaude inférieure et/ou une calotte chaude supérieure qui présente une surface conique concave de calotte par l'intermédiaire de laquelle ladite calotte est maintenue plaquée par les moyens de plaquage de calotte sur une arête circulaire de contact périphérique qui est directement ou indirectement solidaire de l'anneau périphérique d'étanchéité et/ou de la périphérie du disque de liaison radiale inférieure et/ou de la périphérie du disque de liaison radiale supérieure, l'angle du cône concave que forme ladite surface étant tel que lorsque ladite surface glisse sur ladite arête du fait de l'écart entre la dilatation thermique de ladite calotte et celle de l'ensemble que forme l'anneau périphérique d'étanchéité, le disque de liaison radiale inférieure, le disque de liaison radiale supérieure et la broche centrale de piston, la distance axiale qui sépare le point d'appui des moyens de plaquage de calotte sur ladite calotte de l'anneau périphérique d'étanchéité reste approximativement constante toute chose égale par ailleurs, cependant que la surface conique concave de calotte et l'arête circulaire de contact périphérique forment les moyens de centrage de calotte.

Le piston à double effet multitempérature suivant l'invention comprend des moyens de fixation de piston qui sont constitués d'une vis axiale de piston à double effet qui comprend de première part, un corps de vis de piston qui est logé dans un tunnel de vis de piston qui traverse de part en part la broche centrale de piston dans le sens de sa longueur, ladite vis comprenant d'une part, une tête de vis de piston qui prend appui à l'extrémité de la tige supérieure de piston qui débouche dans la chambre de refroidissement et de lubrification de piston, et d'autre part, un filetage de vis de piston qui est vissé dans les moyens de transmission de puissance.

Le piston à double effet multitempérature suivant l'invention comprend un tunnel de vis de piston qui forme une part au moins de la galerie de lubrification-refroidissement, le fluide lubrifiant-refroidissant pouvant circuler entre le corps de vis de piston et la paroi interne dudit tunnel, ce dernier formant avec ledit corps une première section qui va de la chambre de refroidissement et de lubrification de piston au volume interne de piston, et une deuxième section qui va dudit volume à l'intérieur du carter de transmission.

Le piston à double effet multitempérature suivant l'invention comprend des moyens de guidage qui sont constitués d'une jupe en tonneau qui est aménagée en périphérie externe de l'anneau périphérique d'étanchéité et qui prend appui sur le cylindre froid.

Le piston à double effet multitempérature suivant l'invention comprend une galerie de lubrification-refroidissement qui débouche dans le volume interne de piston via un faible jeu axial laissé entre d'une part, un disque de répartition de fluide qui est logé dans ledit volume et d'autre part, le disque de liaison radiale supérieure, ledit disque de répartition étant approximativement parallèle audit disque de liaison radiale et formant d'une part, une étanchéité avec la broche centrale de piston, et finissant d'autre part, radialement au voisinage de la paroi interne de l'anneau périphérique d'étanchéité, le fluide lubrifiant-refroidissant en provenance de la chambre de refroidissement et de lubrification de piston pouvant sortir au niveau dudit voisinage.

Le piston à double effet multitempérature suivant l'invention comprend une broche centrale de piston qui comporte, à l'intérieur du volume interne de piston et au voisinage du disque de liaison radiale inférieure, une collerette de recirculation de fluide qui, lorsque la broche centrale de piston se déplace en direction de la culasse inférieure, rejette radialement et en direction de la paroi interne de l'anneau périphérique d'étanchéité le fluide lubrifiant-refroidissant qui s'est accumulé dans ledit volume et en surface dudit disque.

Le piston à double effet multitempérature suivant l'invention comprend un disque de liaison radiale inférieure qui présente une forme un creux au niveau de sa liaison avec la broche centrale de piston, ladite forme constituant un réservoir à trop-plein qui peut stocker du fluide lubrifiant-refroidissant, cependant qu'au moins un orifice de trop-plein qui communique avec l'intérieur du carter de transmission via la galerie de lubrification-refroidissement fixe le niveau maximal dudit réservoir.

Le piston à double effet multitempérature suivant l'invention comprend une buse à fluide alimentée par la source de fluide lubrifiant-refroidissant qui débouche dans la chambre de refroidissement et de lubrification de piston pour y injecter un jet de fluide.

Le piston à double effet multitempérature suivant l'invention comprend une buse à fluide qui injecte un jet de fluide lubrifiant-refroidissant dans un réservoir axial de vis qui est aménagé axialement dans la tête de vis de piston, ledit réservoir communiquant avec la galerie de lubrification-refroidissement via au moins un conduit radial de liaison réservoir-galerie.

Le piston à double effet multitempérature suivant l'invention comprend un clapet anti retour de vis qui est logé dans la vis axiale de piston à double effet, ledit clapet permettant au fluide lubrifiant-refroidissant d'aller du réservoir axial de vis vers la galerie de lubrification-refroidissement, mais non l'inverse.

Le piston à double effet multitempérature suivant l'invention comprend une chambre de refroidissement et de lubrification de piston qui est reliée à une source d'air par un clapet anti-retour d'admission d'air qui laisse entrer un air de forçage de fluide dans ladite chambre sans le laisser en ressortir, cependant que ladite chambre est reliée à une bâche à air par un clapet limiteur de pression qui laisse l'air de forçage de fluide aller de ladite chambre à ladite bâche lorsque la pression dudit air dans ladite chambre atteint une certaine valeur.

Le piston à double effet multitempérature suivant l'invention comprend un écran réfléchissant qui est interposé entre la calotte chaude inférieure et le disque de liaison radiale inférieure auquel peut s'ajouter une partie de l'anneau périphérique d'étanchéité et/ou, entre la calotte chaude supérieure et le disque de liaison radiale supérieure auquel peut s'ajouter une partie dudit anneau.

Le piston à double effet multitempérature suivant l'invention comprend des moyens d'isolation thermique qui sont constitués d'un matériau isolant alvéolaire ou fibreux qui occupe tout ou partie de l'espace compris entre la calotte chaude inférieure et le disque de liaison radiale inférieure et/ou entre la calotte chaude supérieure et le disque de liaison radiale supérieure.

Le piston à double effet multitempérature suivant l'invention comprend au moins un premier espace radial laissé entre le tube supérieur coaxial externe de broche et la broche centrale de piston, au moins un deuxième espace radial laissé entre le tube inférieur coaxial externe de broche et la broche centrale de piston, et un plusieurs espaces radiaux laissés entre le corps de vis de piston et la paroi interne du tunnel de vis de piston qui forment une part au moins de la galerie de lubrification-refroidissement, le fluide lubrifiant-refroidissant pouvant circuler successivement dans lesdits espaces pour aller de la chambre de refroidissement et de lubrification de piston au volume interne de piston, puis dudit volume à l'intérieur du carter de transmission.

Le piston à double effet multitempérature suivant l'invention comprend des moyens d'étanchéité de tige inférieure et/ou des moyens d'étanchéité de tige supérieure qui sont constitués d'un anneau continu extensible qui est directement ou indirectement solidaire du carter-cylindre refroidi, et dont le diamètre intérieur est sensiblement plus petit que le diamètre extérieur de la tige inférieure de piston ou de la tige supérieure de piston qu'il enserre.

Le piston à double effet multitempérature suivant l'invention comprend un anneau continu extensible qui est relié à une platine d'anneau par un tube d'anneau de faible épaisseur radiale, ledit anneau, ladite platine et ledit anneau étant réalisés dans un seul et même lopin de matière.

Le piston à double effet multitempérature suivant l'invention comprend un anneau continu extensible qui est axialement enserré entre deux bagues d'anneau par un ressort de compression axiale d'anneau.

La description qui va suivre en regard des dessins annexés et donnés à titre d'exemples non limitatifs permettra de mieux comprendre l'invention, les caractéristiques qu'elle présente, et les avantages qu'elle est susceptible de procurer :
[Fig. 1] est une vue tridimensionnelle d'un moteur thermique tel qu'il peut être prévu pour recevoir le piston à double effet multitempérature selon l'invention, ledit moteur formant un détendeur qui permet, par exemple, de mettre en œuvre un cycle thermodynamique de Baryton à régénération.
[Fig. 2] est une vue tridimensionnelle en coupe du piston à double effet multitempérature selon l'invention, logé dans le moteur thermique montré en figure 1, ledit moteur étant également représenté en coupe tridimensionnelle.
[Fig. 3] est une vue en coupe du piston à double effet multitempérature selon l'invention, logé dans le moteur thermique montré en figure 1, ledit moteur étant également représenté en coupe.
[Fig. 4] est une vue tridimensionnelle en coupe du piston à double effet multitempérature selon l'invention, ledit piston étant relié aux moyens de transmission de puissance par une vis axiale de piston à double effet tandis que les moyens de plaquage de calotte sont notamment constitués d'un tube inférieur coaxial externe de broche et d'un tube supérieur coaxial externe de broche.
[Fig. 5] est une vue tridimensionnelle éclatée du piston à double effet multitempérature selon l'invention et suivant sa configuration particulière montrée en figures 2 à 5.
[Fig. 6] est une vue rapprochée en coupe du piston à double effet multitempérature suivant l'invention mis dans le contexte du moteur montré en figure 1, ladite vue mettant notamment en évidence comment ledit piston est relié aux moyens de transmission de puissance, et comment la calotte chaude inférieure est maintenue plaquée sur l'anneau périphérique d'étanchéité par un tube inférieur coaxial externe de broche par l'intermédiaire d'anneaux isolants.
[Fig. 7] est une vue rapprochée en coupe du piston à double effet multitempérature suivant l'invention mis dans le contexte du moteur montré en figure 1, ladite vue mettant notamment en évidence comment la tige supérieure de piston débouche dans la chambre de refroidissement et de lubrification de piston, et comment la calotte chaude supérieure est maintenue plaquée sur l'anneau périphérique d'étanchéité par un tube supérieur coaxial externe de broche par l'intermédiaire d'anneaux isolants.
[Fig. 8] est une vue en coupe du piston à double effet multitempérature suivant l'invention tel que montré en figures 2 à 7, ladite vue montrant comment un fluide lubrifiant-refroidissant peut circuler depuis un réservoir axial de vis jusqu'à l'intérieur du carter de transmission pour successivement refroidir le disque de liaison radiale supérieure, l'anneau périphérique d'étanchéité et le disque de liaison radiale inférieure, ceci tout en refroidissant et en lubrifiant les moyens d'étanchéité de piston et la jupe en tonneau que présente ledit anneau, lesdits moyens et ladite jupe étant maintenus au contact du cylindre froid.
[Fig. 9] est une vue en coupe du piston à double effet multitempérature suivant l'invention tel que montré en figure 8, ladite vue montrant notamment comment le fluide lubrifiant-refroidissant peut recirculer à l'intérieur du volume interne de piston pour parfaire le refroidissement de l'ensemble mécano soudé que forment l'anneau périphérique d'étanchéité, le disque de liaison radiale inférieure, le disque de liaison radiale supérieure et la broche centrale de piston, et pour alimenter des orifices périphériques de lubrification d'anneau que comporte l'anneau périphérique d'étanchéité.
[Fig. 10] est une vue en coupe schématique rapprochée du piston à double effet multitempérature suivant l'invention et selon la configuration particulière dudit piston telle que montrée en figures 2 à 9, ladite vue montrant la position et les dimensions des calottes chaudes inférieure et supérieure par rapport à l'ensemble mécano soudé et à l'anneau isolant lorsque lesdites calottes sont froides.
[Fig. 11] est une vue en coupe schématique rapprochée du piston à double effet multitempérature suivant l'invention et selon la configuration particulière dudit piston telle que montrée en figures 2 à 9, ladite vue montrant la position et les dimensions des calottes chaudes inférieure et supérieure par rapport à l'ensemble mécano soudé et à l'anneau isolant lorsque lesdites calottes sont chaudes.
[Fig. 12] est une vue tridimensionnelle cadrée sur la chambre de refroidissement et de lubrification de piston du piston à double effet multitempérature suivant l'invention, ladite vue montrant notamment le clapet anti-retour d'admission d'air et le clapet limiteur de pression qui sont tous deux reliés à l'intérieur du carter de transmission qui fait ici office de source d'air et de bâche à air.
[Fig. 13] est une vue en coupe d'une variante du piston à double effet multitempérature suivant l'invention selon laquelle une partie de la galerie de lubrification-refroidissement est formée par un espace radial laissé entre d'une part, le tube supérieur coaxial externe de broche et le tube inférieur coaxial externe de broche et d'autre part, la broche centrale de piston, tandis qu'un écran réfléchissant et un matériau isolant alvéolaire ou fibreux sont interposés entre les calottes chaudes inférieure et supérieure et le disque de liaison radiale inférieure et supérieure auxquelles font face lesdites calottes.
[Fig. 14] est une vue en coupe rapprochée des moyens d'étanchéité de tige supérieure du piston à double effet multitempérature suivant l'invention, lesdits moyens étant constitués d'un anneau continu extensible relié à une platine d'anneau par un tube d'anneau de faible épaisseur radiale.
[Fig. 15] est une vue en coupe rapprochée des moyens d'étanchéité de tige supérieure du piston à double effet multitempérature suivant l'invention, lesdits moyens étant constitués d'un anneau continu extensible axialement enserré entre deux bagues d'anneau par un ressort de compression axiale d'anneau.

### DESCRIPTION DE L'INVENTION :

On a montré en figures 1 à 12 le piston à double effet multitempérature 201 suivant l'invention, divers détails de ses composants, ses variantes, et ses accessoires.

Comme le montrent les figures 2, 3, 6 et 7, le piston à double effet multitempérature 201 peut translater dans un cylindre froid 204 aménagé dans un carter-cylindre refroidi 203 que comprend un moteur thermique 202, ledit piston 201 étant directement ou indirectement relié par des moyens de transmission de puissance 205 logés dans un carter de transmission 206 à au moins un arbre de sortie de puissance 207 rotatif ou alternatif.

Comme on le voit clairement en figure 7, ledit piston 201 forme une chambre de volume variable inférieure 208 avec le cylindre froid 204 et une culasse inférieure 213 qui est positionnée entre ledit piston 201 et le carter de transmission 206, ledit piston 201 formant simultanément une chambre de volume variable supérieure 209 avec ledit cylindre 204 et une culasse supérieure 214, lesdites chambres 208, 209 renfermant un gaz de travail 240.

Comme illustré en figures 2 à 5 et en figures 8 et 9, le piston à double effet multitempérature 201 suivant l'invention comprend une broche centrale de piston 210 approximativement coaxiale au cylindre froid 204 et dont une première extrémité forme une tige inférieure de piston 211 qui traverse de part en part la culasse inférieure 213 via un orifice de tige inférieure 215 qui coopère avec des moyens d'étanchéité de tige inférieure 280 pour déboucher dans le carter de transmission 206 et pour être directement ou indirectement reliée aux moyens de transmission de puissance 205 par des moyens de fixation de piston 231.

La deuxième extrémité de ladite broche 210 forme quant à elle une tige supérieure de piston 212 qui traverse de part en part la culasse supérieure 214 via un orifice de tige supérieure 216 qui coopère avec des moyens d'étanchéité de tige supérieure 281 pour déboucher dans une chambre de refroidissement et de lubrification de piston 217 reliée à une source de fluide lubrifiant-refroidissant 218, cette dernière introduisant un fluide lubrifiant-refroidissant 257 dans ladite chambre 217.

On note que les moyens d'étanchéité de tige inférieure 280 et les moyens d'étanchéité de tige supérieure 281 peuvent être respectivement en contact avec la tige inférieure de piston 211 et avec la tige supérieure de piston 212 soit directement, soit indirectement par l'intermédiaire respectivement d'un tube inférieur coaxial externe de broche 243 et d'un tube supérieur coaxial externe de broche 248, comme l'illustrent les figures 2, 3, 6, 7, 14 et 15.

On remarque en figures 2 à 11 que le piston à double effet multitempérature 201 suivant l'invention comprend un anneau périphérique d'étanchéité 220 dont le diamètre extérieur est sensiblement inférieur au diamètre intérieur du cylindre froid 204.

On remarque sur lesdites figures que l'anneau périphérique d'étanchéité 220 comporte des moyens d'étanchéité de piston 221 par exemple constitués de segments de compression 222 en fonte ou en acier tels que ceux ordinairement trouvés sur les pistons des moteurs automobiles conventionnels, lesdits moyens 221 étant en contact avec ledit cylindre 204 pour réaliser avec ce dernier une étanchéité.

On voit très clairement en figure 4 que le piston à double effet multitempérature 201 suivant l'invention comprend également un disque de liaison radiale inférieure 224 qui relie radialement la broche centrale de piston 210 avec l'anneau périphérique d'étanchéité 220 du côté de la chambre de volume variable inférieure 208, et un disque de liaison radiale supérieure 225 qui relie radialement la broche centrale de piston 210 avec l'anneau périphérique d'étanchéité 220 du côté de la chambre de volume variable supérieure 209, l'espace laissé entre lesdits disques 224, 225, l'anneau périphérique d'étanchéité 220 et la broche centrale de piston 210 formant un volume interne de piston 228.

On notera que le disque de liaison radiale inférieure 224 et/ou le disque de liaison radiale supérieure 225 peut être un simple disque métallique, un cône, un dôme ou une troncosphère, ou être de toute géométrie que ce soit non-nervurée ou nervurée pour donner aux dits disques 224, 225 une grande rigidité.

On note aussi qu'à titre de variante de réalisation du piston à double effet multitempérature 201 selon l'invention, le disque de liaison radiale inférieure 224 peut être relié à l'intérieur du volume interne de piston 228 au disque de liaison radiale supérieure 225 par des étais, des rayons, des ailettes ou par toute autre liaison mécanique qui solidarise lesdits disques 224, 225 afin qu'ils constituent un ensemble rigide.

On notera également que le disque de liaison radiale inférieure 224 et/ou le disque de liaison radiale supérieure 225 peuvent être préférentiellement rendus solidaires de la broche centrale de piston 210 et/ou de l'anneau périphérique d'étanchéité 220 par soudage par friction, par faisceau d'électron ou par soudage à l'arc, ou pas tout type de soudage ou d'assemblage connu de l'homme de l'art.

On remarque en figures 8 et 9 que le piston à double effet multitempérature 201 suivant l'invention comprend une galerie de lubrification-refroidissement 227 qui est aménagée principalement axialement dans la broche centrale de piston 210 et en une ou plusieurs sections, ladite galerie 227 mettant en communication d'une part, la chambre de refroidissement et de lubrification de piston 217 avec le volume interne de piston 228, et d'autre part, ledit volume 228 avec l'intérieur du carter de transmission 206.

En figures 10 et 11, on peut voir très clairement que le piston à double effet multitempérature 201 suivant l'invention comprend au moins un orifice périphérique de lubrification d'anneau 229 qui met en communication le volume interne de piston 228 avec la face périphérique externe de l'anneau périphérique d'étanchéité 220, ledit orifice 229 débouchant axialement de ladite face entre au moins deux moyens d'étanchéité de piston 221.

Le piston à double effet multitempérature 201 suivant l'invention comprend aussi des moyens de guidage 230 particulièrement visibles en figure 4, lesdits moyens 230 prenant directement ou indirectement appui sur ou à proximité des moyens de transmission de puissance 205 et/ou du cylindre froid 204 et/ou de la culasse inférieure 213 et/ou de la culasse supérieure 214, lesdits moyens 230 conservant directement ou indirectement l'anneau périphérique d'étanchéité 220 centré dans le cylindre froid 204.

Particulièrement en figure 7, on remarque que le piston à double effet multitempérature 201 suivant l'invention comprend une calotte chaude inférieure 226 interposée entre le disque de liaison radiale inférieure 224 et la chambre de volume variable inférieure 208 et/ou une calotte chaude supérieure 232 interposée entre le disque de liaison radiale supérieure 225 et la chambre de volume variable supérieure 209 ;

Le piston à double effet multitempérature 201 suivant l'invention comprend aussi des moyens de plaquage de calotte 234, qui tous apparaissent en figures 2 à 5 et en figures 8 et 9, et qui maintiennent directement ou indirectement la calotte chaude inférieure 226 plaquée sur l'anneau périphérique d'étanchéité 220 et/ou sur le disque de liaison radiale inférieure 224, et/ou qui maintiennent directement ou indirectement la calotte chaude supérieure 232 plaquée sur ledit anneau 220 et/ou sur le disque de liaison radiale supérieure 225, lesdits moyens 234 laissant lesdites calottes 226, 232 libres de se dilater par rapport audit anneau 220 et/ou auxdits disques 224, 225.

Enfin, le piston à double effet multitempérature 201 suivant l'invention comprend des moyens de centrage de calotte 235 - par exemple montrés en figure 7 - qui localisent la calotte chaude inférieure 226 et/ou la calotte chaude supérieure 232 par rapport à l'anneau périphérique d'étanchéité 220.

On notera que selon une variante de réalisation du piston à double effet multitempérature 201 suivant l'invention, la calotte chaude inférieure 226 et/ou la calotte chaude supérieure 232 peuvent être en tout ou partie constituées d'un matériau résistant à hautes températures 275 tel que du carbure de silicium 276 et ses différentes variantes, allié ou non à d'autres matériaux.

A titre d'autre variante montrée en figures 2 à 11, des moyens d'isolation thermique 233 et/ou des moyens d'étanchéité de calotte 239 peuvent être interposés soit, entre la calotte chaude inférieure 226 et l'anneau périphérique d'étanchéité 220 et/ou le disque de liaison radiale inférieure 224, soit, entre la calotte chaude supérieure 232 et ledit anneau 220 et/ou le disque de liaison radiale supérieure 225, soit les deux, lesdits moyens 233, 239 pouvant faire partie intégrante desdites calottes 226, 232 et/ou desdits disques 224, 225.

En figures 4 à 9, on a aussi montré que des moyens d'isolation thermique 233 et/ou des moyens d'étanchéité de calotte 239 peuvent être interposés soit, entre la calotte chaude inférieure 226 et la broche centrale de piston 210, soit, entre la calotte chaude supérieure 232 et ladite broche 210, soit les deux, lesdits moyens 233, 239 pouvant faire partie intégrante desdites calottes 226, 232 et/ou de ladite broche 210.

Où qu'ils soient situés, les moyens d'isolation thermique 233 peuvent être constitués d'au moins un anneau isolant 236 fait d'un matériau à faible conductivité thermique 237 tel que l'oxyde de zirconium 238 et ses différentes variantes, allié ou non à d'autres matériaux, ou tel que le quartz.

A titre d'alternative non-limitative, l'anneau isolant 236 peut aussi être fait en quartz dont la conductivité thermique est également basse, et dont le faible module d'élasticité lui confère une grande faculté à s'accommoder à la géométrie des composants avec lesquels il est en contact et coopère.

On notera que l'anneau isolant 236 peut être maintenu directement ou indirectement en contact avec la broche centrale de piston 210 et/ou l'anneau périphérique d'étanchéité 220 et/ou la calotte chaude inférieure 226 et/ou le disque de liaison radiale inférieure 224 et/ou la calotte chaude supérieure 232 et/ou le disque de liaison radiale supérieure 225 par l'intermédiaire d'au moins une arête de contact de faible surface 241.

On remarquera en figures 10 et 11 qu'avantageusement, l'anneau isolant 236 peut comporter une gorge de dé-rigidification 291 qui lui confère plus de souplesse et qui assure un contact plus homogène et mieux réparti entre ledit anneau 236 et la pièce 210, 220, 226, 224, 232, 225 avec laquelle coopère ledit anneau 236.

Selon une configuration particulière du piston à double effet multitempérature 201, l'anneau isolant 236 peut aussi être maintenu directement ou indirectement en contact avec la broche centrale de piston 210 et/ou l'anneau périphérique d'étanchéité 220 et/ou la calotte chaude inférieure 226 et/ou le disque de liaison radiale inférieure 224 et/ou la calotte chaude supérieure 232 et/ou le disque de liaison radiale supérieure 225 par l'intermédiaire d'au moins un joint d'étanchéité d'anneau isolant 242 qui est étanche au gaz de travail 240.

On note que le joint d'étanchéité d'anneau isolant 242 peut par exemple comporter plusieurs feuilles métalliques à l'instar des joints de culasse que comportent les moteurs thermiques à combustion interne automobiles modernes, ou être constitué de matériaux résistants aux hautes températures comme le « Therma-pur » développé par la société « Garlock ».

Comme on le constate en figures 2 à 9, les moyens de plaquage de calotte 234 qui maintiennent directement ou indirectement la calotte chaude inférieure 226 plaquée sur l'anneau périphérique d'étanchéité 220 et/ou sur le disque de liaison radiale inférieure 224, peuvent être formés d'un tube inférieur coaxial externe de broche 243 qui enveloppe la broche centrale de piston 210, ledit tube 243 prenant appui d'une part, sur la calotte chaude inférieure 226 au voisinage de ladite broche 210, et d'autre part, sur les moyens de transmission de puissance 205 qui peuvent être par exemple constitués d'une crosse 244 qui translate dans une cylindre de crosse 293, ladite crosse 244 étant articulée autour du pied d'une bielle 245 qui est elle-même articulée autour d'une manivelle 246 aménagée sur un vilebrequin 247 ce dernier formant l'arbre de sortie de puissance 207.

On constate aussi en figures 2 à 5 et en figures 7 à 9 que les moyens de plaquage de calotte 234 qui maintiennent directement ou indirectement la calotte chaude supérieure 232 plaquée sur l'anneau périphérique d'étanchéité 220 et/ou sur le disque de liaison radiale supérieure 225, peuvent être formés d'un tube supérieur coaxial externe de broche 248 qui enveloppe la broche centrale de piston 210, ledit tube 248 prenant appui d'une part, sur la calotte chaude supérieure 232 au voisinage de ladite broche 210, et d'autre part, sur une butée de tige supérieure 249 aménagée directement ou indirectement sur la tige supérieure de piston 212 au voisinage de son extrémité qui débouche dans la chambre de refroidissement et de lubrification de piston 217.

Comme on le voit clairement en figure 4, certaines ou toutes les extrémités du tube inférieur coaxial externe de broche 243 et/ou du tube supérieur coaxial externe de broche 248 peuvent recevoir un ressort de tube 250 par l'intermédiaire duquel lesdits tubes 243, 248 prennent respectivement appui sur la calotte chaude inférieure 226 et sur les moyens de transmission de puissance 205 et/ou sur la calotte chaude supérieure 232 et sur la butée de tige supérieure 249, le ressort de tube 250 pouvant avantageusement être constitué d'un empilement de rondelles « Belleville » connues en soi.

Les figures 10 et 11 illustrent que selon une configuration particulière du piston à double effet multitempérature 201 suivant l'invention, la calotte chaude inférieure 226 et/ou la calotte chaude supérieure 232 peut avantageusement présenter une surface conique concave de calotte 251 par l'intermédiaire de laquelle ladite calotte 226, 232 est maintenue plaquée par les moyens de plaquage de calotte 234 sur une arête circulaire de contact périphérique 252 qui est directement ou indirectement solidaire de l'anneau périphérique d'étanchéité 220 et/ou de la périphérie du disque de liaison radiale inférieure 224 et/ou de la périphérie du disque de liaison radiale supérieure 225.

Selon ladite configuration, l'angle du cône concave que forme surface conique concave de calotte 251 est tel, que lorsque ladite surface 251 glisse sur ladite arête 252 du fait de l'écart entre la dilatation thermique de ladite calotte 226, 232 et celle de l'ensemble que forme l'anneau périphérique d'étanchéité 220, le disque de liaison radiale inférieure 224, le disque de liaison radiale supérieure 225 et la broche centrale de piston 210, la distance axiale qui sépare le point d'appui des moyens de plaquage de calotte 234 sur ladite calotte 226, 232 de l'anneau périphérique d'étanchéité 220 reste approximativement constante toute chose égale par ailleurs, cependant que la surface conique concave de calotte 251 et l'arête circulaire de contact périphérique 252 forment les moyens de centrage de calotte 235.

On remarque que cette configuration particulière du piston à double effet multitempérature 201 selon l'invention permet que l'effort auquel sont soumis les moyens de plaquage de calotte 234 - qui sont hors de l'image en figures 10 et 11 mais bien présents en réalité - reste approximativement constant quel que soit l'écart entre la dilatation thermique de ladite calotte 226, 232 et celle de l'ensemble mécano soudé 289 que forme l'anneau périphérique d'étanchéité 220, le disque de liaison radiale inférieure 224, le disque de liaison radiale supérieure 225 et la broche centrale de piston 210.

En outre, ladite configuration permet que limiter la variation de rapport volumétrique du moteur thermique 202 en fonction de sa température, particulièrement lors des phases de démarrage à froid dudit moteur 202.

On remarque qu'avantageusement et à titre de variante non représentée, l'arête circulaire de contact périphérique 252 pourrait avantageusement présenter un contact sphérique à la surface conique concave de calotte 251.

En figures 2 à 9, on a montré que les moyens de fixation de piston 231 peuvent être constitués d'une vis axiale de piston à double effet 219 qui comprend de première part, un corps de vis de piston 255 qui est logé dans un tunnel de vis de piston 256 qui traverse de part en part la broche centrale de piston 210 dans le sens de sa longueur, ladite vis 219 comprenant d'une part, une tête de vis de piston 253 qui prend appui à l'extrémité de la tige supérieure de piston 212 qui débouche dans la chambre de refroidissement et de lubrification de piston 217, et d'autre part, un filetage de vis de piston 254 qui est vissé dans les moyens de transmission de puissance 205.

Selon une variante de réalisation du piston à double effet multitempérature 201 suivant l'invention, un ensemble vis-écrou peut remplacer la tête de vis de piston 253 qui peut d'ailleurs être remplacée par tout autre type de fixation qui apparaîtra de façon évidente à l'homme de l'art.

Comme on le voit clairement en figures 8 et 9, le tunnel de vis de piston 256 peut avantageusement former une part au moins de la galerie de lubrification-refroidissement 227, le fluide lubrifiant-refroidissant 257 pouvant circuler entre le corps de vis de piston 255 et la paroi interne dudit tunnel 256, ce dernier formant avec ledit corps 255 une première section qui va de la chambre de refroidissement et de lubrification de piston 217 au volume interne de piston 228, et une deuxième section qui va dudit volume 228 à l'intérieur du carter de transmission 206, le corps de vis de piston 255 pouvant comporter des renflements d'étanchéité de vis 258 pour séparer le tunnel de vis de piston 256 en sections, lesdits renflements 258 pouvant à ces fins présenter un joint d'étanchéité de renflement 259.

Comme l'illustre clairement la figure 4, les moyens de guidage 230 peuvent être constitués d'une jupe en tonneau 260 qui est aménagée en périphérie externe de l'anneau périphérique d'étanchéité 220 et qui prend appui sur le cylindre froid 204, ladite jupe 260 présentant une forme convergente qui favorise l'établissement d'un régime de lubrification hydrodynamique entre elle-même et le cylindre froid 204 avec lequel elle coopère.

On remarque de façon évidente en figures 10 et 11 que la jupe en tonneau 260 peut avantageusement être positionnée entre deux segments de compression 222 et jouxter un segment racleur d'huile 278.

La figure 8 illustre que la galerie de lubrification-refroidissement 227 peut déboucher dans le volume interne de piston 228 via un faible jeu axial laissé entre d'une part, un disque de répartition de fluide 261 qui est logé dans ledit volume 228 et d'autre part, le disque de liaison radiale supérieure 225, ledit disque de répartition 261 étant approximativement parallèle audit disque de liaison radiale 225 et formant d'une part, une étanchéité avec la broche centrale de piston 210, et finissant d'autre part, radialement au voisinage de la paroi interne de l'anneau périphérique d'étanchéité 220, le fluide lubrifiant-refroidissant 257 en provenance de la chambre de refroidissement et de lubrification de piston 217 pouvant sortir au niveau dudit voisinage par exemple via des déversoirs de répartition 290, des orifices ou des créneaux de quelque nature que ce soit aménagés en périphérie du disque de répartition de fluide 261.

Comme l'illustre bien la figure 9, selon une variante particulière du piston à double effet multitempérature 201 suivant l'invention, la broche centrale de piston 210 peut comporter, à l'intérieur du volume interne de piston 228 et au voisinage du disque de liaison radiale inférieure 224, une collerette de recirculation de fluide 262 qui, lorsque la broche centrale de piston 210 se déplace en direction de la culasse inférieure 213, rejette radialement et en direction de la paroi interne de l'anneau périphérique d'étanchéité 220 le fluide lubrifiant-refroidissant 257 qui s'est accumulé dans ledit volume 228 et en surface dudit disque 224, ladite collerette 262 pouvant comporter des rigoles de collerette 263 qui forment des jets radiaux de fluide lubrifiant-refroidissant 257 qui sont uniformément répartis sur trois cent soixante degrés.

Particulièrement en figure 8, on remarque que le disque de liaison radiale inférieure 224 peut avantageusement présenter une forme un creux 294 au niveau de sa liaison avec la broche centrale de piston 210, ladite forme 294 constituant un réservoir à trop-plein 264 qui peut stocker du fluide lubrifiant-refroidissant 257, cependant qu'au moins un orifice de trop-plein 265 qui communique avec l'intérieur du carter de transmission 206 via la galerie de lubrification-refroidissement 227 fixe le niveau maximal dudit réservoir 264 de sorte qu'à chaque accélération en direction de la culasse supérieure 214 du piston à double effet multitempérature 201 suivant l'invention, le niveau du fluide lubrifiant-refroidissant 257 que contient ledit réservoir 264 ne dépasse pas celui de l'orifice de trop-plein 265, ledit fluide 257 en excès étant expulsé à l'intérieur du carter de transmission 206.

En figure 7, on note qu'une buse à fluide 266 alimentée par la source de fluide lubrifiant-refroidissant 218 peut déboucher dans la chambre de refroidissement et de lubrification de piston 217 pour y injecter un jet de fluide 267 qui est montré en figures 8 et 9.

Toujours en figures 8 et 9, on constate que la buse à fluide 266 peut injecter un jet de fluide lubrifiant-refroidissant 257 dans un réservoir axial de vis 267 qui est aménagé axialement dans la tête de vis de piston 253, ledit réservoir 267 communiquant avec la galerie de lubrification-refroidissement 227 via au moins un conduit radial de liaison réservoir-galerie 268.

Les figures 8 et 9 montrent aussi de façon évidente qu'un clapet anti retour de vis 269 peut être logé dans la vis axiale de piston à double effet 219, ledit clapet 269 permettant au fluide lubrifiant-refroidissant 257 d'aller du réservoir axial de vis 267 vers la galerie de lubrification-refroidissement 227, mais non l'inverse, de sorte qu'à chaque accélération en direction de la culasse supérieure 214 du piston à double effet multitempérature 201 suivant l'invention, le fluide lubrifiant-refroidissant 257 que contient ledit réservoir 267 soit forcé à pénétrer dans la galerie de lubrification-refroidissement 227 tandis que lorsque ledit piston 201 accélère en direction de la culasse inférieure 213, ledit fluide 257 contenu dans ladite galerie 227 ne retourne pas audit réservoir 267.

A titre de variante du piston à double effet multitempérature 201 suivant l'invention, on a montré en figure 12 que la chambre de refroidissement et de lubrification de piston 217 peut être reliée à une source d'air 270 ou à une quelconque source de gaz de quelque nature que ce soit par un clapet anti-retour d'admission d'air 271 qui laisse entrer un air de forçage de fluide 272 dans ladite chambre 217 sans le laisser en ressortir, cependant que ladite chambre 217 est reliée à une bâche à air 273 par un clapet limiteur de pression 274 qui laisse l'air de forçage de fluide 272 aller de ladite chambre 217 à ladite bâche 273 lorsque la pression dudit air 272 dans ladite chambre 217 atteint une certaine valeur.

Selon cette configuration particulière du piston à double effet multitempérature 201 suivant l'invention, la pression qui alimente la buse à fluide 266 en fluide lubrifiant-refroidissant 257 est avantageusement supérieure à la pression d'ouverture du clapet limiteur de pression 274.

On remarque également en figure 12 que l'altitude du conduit qui relie la chambre de refroidissement et de lubrification de piston 217 au clapet limiteur de pression 274 peut déterminer le niveau maximal du fluide lubrifiant-refroidissant 267 dans ladite chambre 217, ledit conduit faisant office de trop-plein.

Comme on l'a montré en figure 13, un écran réfléchissant 295 peut être interposé entre la calotte chaude inférieure 226 et le disque de liaison radiale inférieure 224 auquel peut s'ajouter une partie de l'anneau périphérique d'étanchéité 220 et/ou, entre la calotte chaude supérieure 232 et le disque de liaison radiale supérieure 225 auquel peut s'ajouter une partie dudit anneau 220, ledit écran réfléchissant 295 retournant à la calotte chaude inférieure 226 et/ou à la calotte chaude supérieure 232 la chaleur qu'émet, notamment sous la forme de rayonnement dans l'infrarouge, ladite calotte 226, 232.

On a également montré en figure 13 que les moyens d'isolation thermique 233 peuvent être constitués d'un matériau isolant alvéolaire ou fibreux 296 qui occupe tout ou partie de l'espace compris entre la calotte chaude inférieure 226 et le disque de liaison radiale inférieure 224 et/ou entre la calotte chaude supérieure 232 et le disque de liaison radiale supérieure 225.

La figure 13 illustre également qu'au moins un premier espace radial laissé entre le tube supérieur coaxial externe de broche 248 et la broche centrale de piston 210, au moins un deuxième espace radial laissé entre le tube inférieur coaxial externe de broche 243 et la broche centrale de piston 210, et un plusieurs espaces radiaux laissés entre le corps de vis de piston 255 et la paroi interne du tunnel de vis de piston 256 peuvent former une part au moins de la galerie de lubrification-refroidissement 227, le fluide lubrifiant-refroidissant 257 pouvant circuler successivement dans lesdits espaces pour aller de la chambre de refroidissement et de lubrification de piston 217 au volume interne de piston 228, puis dudit volume 228 à l'intérieur du carter de transmission 206.

Selon cette configuration particulière du piston à double effet multitempérature suivant l'invention, la paroi externe du tube supérieur coaxial externe de broche 248 et la paroi externe du tube inférieur coaxial externe de broche 243 sont toujours maintenues à basse température, ceci afin qu'un film d'huile de lubrification qui revêt la paroi externe desdits tubes 248, 243 soit préservé de tout cokéfaction ou combustion spontanée par excès de température, y-compris quand le moteur thermique 202 est arrêté après avoir fonctionné à haute température, et particulièrement dans la mesure ou une pompe électrique est prévue qui force du fluide lubrifiant-refroidissant 257 à circuler dans le galerie de lubrification-refroidissement 227 après l'arrêt dudit moteur 202.

On a montré en figures 14 et 15 que les moyens d'étanchéité de tige inférieure 280 et/ou les moyens d'étanchéité de tige supérieure 281 peuvent être constitués d'un anneau continu extensible 297 qui est directement ou indirectement solidaire du carter-cylindre refroidi 203, et dont le diamètre intérieur est sensiblement plus petit que le diamètre extérieur de la tige inférieure de piston 211 ou de la tige supérieure de piston 212 qu'il enserre.

On note qu'en ce cas, l'épaisseur radiale et l'épaisseur axiale de l'anneau continu extensible 297 sont avantageusement faibles pour limiter les pertes énergétiques produites par le frottement dudit anneau 297 sur la tige inférieure de piston 211 et/ou la tige supérieure de piston 212.

La figure 14 illustre que l'anneau continu extensible 297 peut être relié à une platine d'anneau 298 par un tube d'anneau 299 de faible épaisseur radiale, ledit anneau 297, ladite platine 298 et ledit anneau 297 étant réalisés dans un seul et même lopin de matière.

On note qu'en ce cas et avantageusement, la platine d'anneau 298 peut directement ou indirectement se déplacer radialement et de façon étanche dans le carter-cylindre refroidi 203, et comporter au moins une butée radiale d'anneau 303 qui limite son excentration par rapport à la tige inférieure de piston 211 ou par rapport à la tige supérieure de piston 212.

Une autre variante illustrée en figure 15 prévoit que l'anneau continu extensible 297 peut être axialement enserré entre deux bagues d'anneau 300 par un ressort de compression axiale d'anneau 301 qui peut coopérer avec une bague étanche d'anneau 302, les deux bagues d'anneau 300 pouvant exposer à la tige inférieure de piston 211 ou à la tige supérieure de piston 212 une butée radiale d'anneau 303 qui peut entrer en contact avec ladite tige 211, 212.

### FONCTIONNEMENT DE L'INVENTION :

Le fonctionnement du piston à double effet multitempérature 201 selon l'invention se comprend aisément à la vue des figures 1 à 15.

Ledit piston 201 peut s'appliquer à tout moteur thermique 202 exécutant un cycle de Beau de Rochas, de Miller, d'Atkinson, de Diesel, ou tout autre cycle thermodynamique connu de l'homme de l'art.

En figures 1 à 15, on a montré le piston à double effet multitempérature 201 selon l'invention et tel qu'il peut être mis en œuvre dans un moteur thermique 202 exécutant un cycle de Brayton à régénération qui est identique à celui qu'exécute le moteur thermique à transfert-détente et régénération selon le brevet N° WO2016120560.

Dans ce contexte particulier, ledit piston 201 ne s'applique qu'au détendeur 279 dudit moteur 202, aussi, les autres organes de ce dernier tels qu'un ou des compresseurs, un brûleur ou un échangeur de régénération nécessaires à la mise en œuvre du cycle de Brayton à régénération, ne sont pas représentés.

L'objectif du piston à double effet multitempérature 201 selon l'invention est de limiter au maximum les pertes de chaleur du gaz de travail 240 durant la phase de détente dudit gaz 240 opérée durant le cycle de Brayton à régénération, tout en s'assurant que ledit piston 201 réalise avec le cylindre froid 204 une bonne étanchéité en ne recourant qu'à des moyens d'étanchéité de piston 221 conventionnels, en l'occurrence des segments de compression 222 similaires à ceux qui équipent les moteurs à combustion interne automobiles produits en grande série, lesdits segments 222 coopérant avec un segment racleur d'huile 278.

Tenir cet objectif implique notamment que la plus grande part possible de surface de paroi externe du piston à double effet multitempérature 201 soit maintenue à haute température.

Tenir cet objectif nécessite également que le piston à double effet multitempérature 201 selon l'invention réalise une bonne étanchéité avec la culasse inférieure 213 et avec la culasse supérieure 214, respectivement grâce à des moyens d'étanchéité de tige inférieure 280 et à des moyens d'étanchéité de tige supérieure 281, lesdits moyens 280, 281 étant formés soit, de segments à coupe 282 métalliques connus en soi, soit d'un anneau continu extensible 297 qui est directement ou indirectement solidaire du carter-cylindre refroidi 203 comme le montrent les figures 14 et 15.

Pour que ledit objectif soit pleinement atteint, le piston à double effet multitempérature 201 selon l'invention s'applique avantageusement à un moteur thermique 202 fondé sur le même dit objectif et qui, à ce titre, limite au maximum les pertes de chaleur du gaz de travail 240 en ayant la plus grande part possible de ses parois internes portée à haute température.

C'est pourquoi en figures 1 à 3 on a montré un moteur thermique 202 dont le détendeur 279 reçoit le piston à double effet multitempérature 201, ledit détendeur 279 comportant une culasse inférieure 213 et une culasse supérieure 214 dont la température de fonctionnement est élevée - de l'ordre de neuf cent cinquante degrés Celsius - lesdites culasses 213, 214 étant réalisées en carbure de silicium 276, un matériau qui conserve ses caractéristiques mécaniques jusqu'à des températures de l'ordre de mille quatre-cents degrés Celsius, et qui peut être utilisé en milieu oxydant à ces températures élevées.

Seules les surfaces internes dudit détendeur 279 qui sont en contact à la fois avec le gaz de travail 240 et avec les moyens d'étanchéité de piston 221 sont maintenues à une température de seulement cent degrés Celsius, ladite température restant compatible avec un fluide lubrifiant-refroidissant 257 tel que de l'huile de lubrification et de refroidissement 283, et évitant que cette dernière - en l'occurrence de l'huile pour moteur connue en soi - ne cokéfie, ne brûle, ou ne se dégrade prématurément.

Comme on le voit en figures 2 et 3, lesdites surfaces sont, outre le cylindre froid 204 aménagé dans un carter-cylindre refroidi 203, une partie de l'anneau périphérique d'étanchéité 220, une partie de la tige inférieure de piston 211 et une partie de la tige supérieure de piston 212, ces organes 220, 204, 211, 212 totalisant une surface en contact avec le gaz de travail 240 très inférieure à celle que totalisent la culasse inférieure 213, la culasse supérieure 214, la calotte chaude inférieure 226, et la calotte chaude supérieure 232.

En figures 2 et 3 on a montré à titre d'exemple de mise en œuvre particulier du piston à double effet multitempérature 201 selon l'invention les moyens de transmission de puissance 205 qui sont logés dans le carter de transmission 206 et qui sont ici prévus pour transformer les mouvements de va-et-vient dudit piston 201 dans le cylindre froid 204 en mouvement de rotation continu d'un vilebrequin 247.

Toujours selon cet exemple de réalisation non-limitatif, le carter de transmission 206 et les moyens de transmission de puissance 205 sont avantageusement maintenus à une température voisine de cent degrés Celsius, compatible avec l'huile de lubrification et de refroidissement 283.

On remarque en figures 2 et 3 que les moyens de transmission de puissance 205 sont à titre d'exemple constitués d'une bielle 245 qui est reliée à la tige inférieure de piston 211 par l'intermédiaire d'une crosse 244, ladite bielle 34 étant articulée autour d'une manivelle 246 aménagée sur le vilebrequin 247, ce dernier formant un arbre de sortie de puissance 207.

Comme on le voit clairement en figures 2 à 5 et en figures 8, 9 et 13, l'ensemble mécano soudé 289 que forme l'anneau périphérique d'étanchéité 220, le disque de liaison radiale inférieure 224, le disque de liaison radiale supérieure 225 et la broche centrale de piston 210 sont fixés sur la crosse 244 par une vis axiale de piston à double effet 219 dont le corps de vis de piston 255 est logé dans un tunnel de vis de piston 256 qui traverse de part en part la broche centrale de piston 210 dans le sens de sa longueur.

Le tunnel de vis de piston 256 forme ici une galerie de lubrification-refroidissement 227, l'huile de lubrification et de refroidissement 283 pouvant notamment circuler entre le corps de vis de piston 255 et la paroi interne dudit tunnel 256, ce dernier formant avec ledit corps 255 une première section de galerie de lubrification-refroidissement 227 qui va de la chambre de refroidissement et de lubrification de piston 217 au volume interne de piston 228, et une deuxième section de dite galerie 227 qui va dudit volume 228 à l'intérieur du carter de transmission 206.

Avantageusement, le corps de vis de piston 255 comporte des renflements d'étanchéité de vis 258 qui séparent de façon étanche le tunnel de vis de piston 256 en deux sections au moyen de joints d'étanchéité de renflement 259.

Comme le montre clairement les figures 2 à 5 et les figures 8, 9 et 13, la vis axiale de piston à double effet 219 comprend également une tête de vis de piston 253 qui prend appui à l'extrémité de la tige supérieure de piston 212 qui est orientée vers la chambre de refroidissement et de lubrification de piston 217, et un filetage de vis de piston 254 qui est vissé dans la crosse 244.

Nous supposerons ici que le gaz de travail 240 est introduit dans le détendeur 279 via une soupape d'admission 284 à une température de mille trois-cents degrés Celsius, tandis que la température d'équilibre opérationnelle de la culasse inférieure 213 et de la culasse supérieure 214 qui enserrent le carter-cylindre refroidi 203 d'une part, et celle de la calotte chaude inférieure 226 et de la calotte chaude supérieure 232 qui coiffent le piston à double effet multitempérature 201 d'autre part, est de neuf-cent cinquante degrés Celsius.

On note qu'avantageusement et comme l'illustrent les figures 1 et 2 et les figures 6 et 7, la soupape d'admission 284 et une soupape d'échappement 285 par laquelle le gaz de travail 240 est expulsé du détendeur 279 après y avoir été détendu sont autoclaves, et peuvent être chacune pilotée par un actionneur hydraulique de soupape à régénération tel que décrit dans le brevet N° 3071896 en date du 11 octobre 2019 et appartenant au demandeur.

Différemment du moteur thermique à transfert-détente et régénération selon le brevet WO2016120560 dont toutes les parois internes de détendeur sont maintenues à une température élevée de par exemple de neuf-cent cinquante degrés Celsius, la paroi interne du cylindre froid 204 du détendeur 279 du moteur thermique 202 est ici maintenue par des moyens de refroidissement de carter-cylindre 286 à la température relativement basse de cent degrés Celsius, cette température n'étant donnée qu'à titre d'exemple.

En figures 2 et 3, on a montré que les moyens de refroidissement de carter-cylindre 286 peuvent être constitués d'une chambre de refroidissement 287 qui enveloppe la surface externe du cylindre froid 204, un liquide caloporteur 288, en l'occurrence de l'eau, circulant dans ladite chambre 287.

Ainsi et comme le montrent clairement les figures 2 et 3, pratiquement toutes les parois internes du détendeur 279 du moteur thermique 202 restent chaudes à l'instar de celles du moteur thermique à transfert-détente et régénération selon le brevet WO2016120560, à l'exception du cylindre froid 204.

Les surfaces chaudes restantes sont suffisantes pour obtenir du cycle de Brayton à régénération un rendement thermodynamique significativement plus élevé en pratique que celui obtenu des cycles d'Otto et de Diesel.

On note, ce qui est montré de façon évidente en figures 10 et 11, que l'anneau périphérique d'étanchéité 220 présente une jupe en tonneau 260, deux segments de compression 222 et un segment racleur d'huile 278, ces composants 260, 222, 278 étant également maintenus à une température de l'ordre de cent degrés Celsius, proche de celle du cylindre froid 204 avec lequel ils coopèrent, ceci notamment pour préserver l'intégrité de l'huile de lubrification et de refroidissement 283 qui forme un film sur la paroi interne dudit cylindre 204.

On comprend donc que, contrairement au moteur thermique à transfert-détente et régénération selon le brevet WO2016120560, les moyens d'étanchéité de piston 221 ne sont plus ici constitués d'un dispositif d'étanchéité à coussin de fluide selon le brevet FR 3032252, mais bien d'une segmentation comparable à celle des moteurs à combustion interne automobiles conventionnels, lesdits moyens 221 étant refroidis et lubrifiés de la même manière.

Cette similitude permet au piston à double effet multitempérature 201 selon l'invention de bénéficier de savoirs faires plus que centenaires dans le domaine de la segmentation des pistons de moteurs à combustion interne.

La configuration particulière dudit piston 201 et du détendeur 279 dont fait partie ledit piston 201 se justifie en ce que, dans les conditions de température qui viennent d'être décrites, la chaleur cédée au cylindre froid 204 par le gaz de travail 240 forme une perte énergétique comparable voire inférieure à celle induite d'une part, par le dispositif d'étanchéité à coussin de fluide objet du brevet FR 3032252 du fait des moyens de compression nécessaires à son alimentation en air comprimé, et d'autre part, par le système de refroidissement régénératif selon le brevet N° EP 3585993 à cause des pertes de charges à l'échappement additionnelles qu'il génère, et de la réintroduction dans le cycle thermodynamique de la chaleur extraite des parois internes du détendeur via un échangeur thermique de régénération dont le rendement est inférieur à un.

Pour preuve du bien-fondé du piston à double effet multitempérature 201 selon l'invention, on note que si toutes les parois internes du détendeur 279 montré en figures 2 et 3 - y compris la culasse inférieure 213, la culasse supérieure 214, la calotte chaude inférieure 226 et la calotte chaude supérieure 232 - étaient maintenues à seulement cent degrés Celsius à l'instar des parois internes des moteurs à combustion interne automobiles produits en grande série, la puissance calorifique moyenne spécifique à la surface - par exemple exprimée en kilowatts par mètre carré - cédée par le gaz de travail 240 au cylindre froid 204, serait très inférieure à celle cédée par ledit gaz 240 auxdites culasses 213, 214 et auxdites calottes 226, 232.

En effet, la surface que le cylindre froid 204 expose au gaz de travail 240 est petite en début de détente dudit gaz 240, puis s'agrandit au fur et mesure que ledit gaz 240 se détend et que parallèlement, sa température baisse, contrairement à la culasse inférieure 213, à la culasse supérieure 214, à la calotte chaude inférieure 226 et à la calotte chaude supérieure 232, dont la surface exposée au gaz de travail 240 reste constante.

Ainsi, en supposant que lesdites culasses 213, 214 et lesdites calottes 226, 232 soient maintenues volontairement à cent degrés Celsius durant la détente, la puissance de refroidissement spécifique à la surface serait beaucoup plus faible au niveau des parois internes du cylindre froid 204 qu'au niveau de celles desdites culasses 213, 214 et desdites calottes 226, 232.

En outre, le piston à double effet multitempérature 201 étant comme son nom l'indique à double effet, la surface du cylindre froid 204 relativement à celle desdites culasses 213, 214 et desdites calottes 226, 232 se retrouve fortement réduite comparativement à ce que serait ladite surface si ledit piston 201 était à simple effet.

En effet, le cylindre froid 204 étant commun à la chambre de volume variable inférieure 208 et à la chambre de volume variable supérieure 209, sa surface vaut ici et selon l'exemple de réalisation du piston à double effet multitempérature 201 suivant l'invention montré en figures 2 et 3, moins de trente pour cent de la surface interne totale du détendeur 279 qui est mise en contact avec le gaz de travail 240.

On observe également qu'à puissance maximale identique, le moteur thermique 202 étant doté du piston à double effet multitempérature 201 et exécutant un cycle de Brayton à régénération, la surface interne de son cylindre froid 204 est plus petite en absolu que la surface interne du cylindre d'un moteur à cycle d'Otto ou de Diesel d'architecture conventionnelle.

Ceci, réduit les pertes thermiques relatives imputables audit cylindre froid 204.

De plus, la température maximale atteinte par les gaz dans le cylindre d'un moteur à cycle d'Otto ou de Diesel conventionnel est de l'ordre de deux mille cinq cents degrés Celsius contre seulement environ mille trois-cents degrés Celsius s'agissant du moteur thermique 202 exécutant un cycle de Brayton à régénération montré en figures 1 à 3.

Toutes choses égales par ailleurs, cette moindre température réduit encore les pertes de chaleur du gaz de travail 240 au contact du cylindre froid 204.

En outre, on remarquera que contrairement à la culasse inférieure 213, à la culasse supérieure 214, à la calotte chaude inférieure 226 et à la calotte chaude supérieure 232, le moteur thermique 202 étant doté du piston à double effet multitempérature 201 selon l'invention, son cylindre froid 204 est localisé dans une zone de faible turbulence du gaz de travail 240 lors de l'introduction dudit gaz 240 dans la chambre de volume variable inférieure 208 ou la chambre de volume variable supérieure 209 via la soupape d'admission 284 correspondante, ou lors de l'expulsion dudit gaz 240 hors desdites chambres 208, 209 via leur soupape d'échappement 285.

Cette turbulence de faible intensité limite le forçage convectif et la cession de chaleur par le gaz de travail 240 au cylindre froid 204.

On remarquera d'ailleurs que, contrairement aux moteurs conventionnels à cycle d'Otto ou de Diesel, la turbulence des gaz introduits dans le détendeur 279 n'a pas besoin d'être forcée par des mouvements connus de l'homme de l'art sous les termes anglo-saxons de « tumble », de «swirl » ou de « squish », pour favoriser quelque combustion que ce soit.

En effet, dans la mesure où le moteur thermique 202 doté du piston à double effet multitempérature 201 selon l'invention exécute un cycle de Brayton à régénération - ce qui est sa vocation première - la combustion ou le réchauffage du gaz de travail 240 s'effectue au moyen d'une source chaude située en amont du détendeur 279 et non dans ledit détendeur 279, ladite source pouvant être constituée d'un brûleur, d'un échangeur de chaleur ou encore et à titre d'exemple non-limitatif, d'un capteur à concentration de rayonnement solaire.

La non nécessité de créer de la turbulence volontaire pour favoriser une combustion réduit donc encore les pertes thermiques du moteur thermique 202 doté du piston à double effet multitempérature 201 selon l'invention exécutant un cycle de Brayton à régénération par rapport à celles d'un moteur conventionnel à cycle d'Otto ou de Diesel, et ceci, du fait d'un moindre forçage convectif entre le gaz de travail 240 et la paroi interne du cylindre froid 204.

Ceci étant exposé, pour bénéficier des avantages du piston à double effet multitempérature 201 selon l'invention, on comprend que ledit piston 201 implique de faire coopérer des pièces chaudes et des pièces froides distantes les unes des autres de seulement quelques millimètres.

Pour démontrer comment le piston à double effet multitempérature 201 selon l'invention autorise cette coopération de pièces chaudes et de pièces froides très proches les unes des autres, nous supposerons ici que la broche centrale de piston 210, le disque de liaison radiale inférieure 224, le disque de liaison radiale supérieure 225, l'anneau périphérique d'étanchéité 220 ainsi que le tube inférieur coaxial externe de broche 243 et le tube supérieur coaxial externe de broche 248 sont réalisés en acier à hautes caractéristiques mécaniques, tandis que la calotte chaude inférieure 226 et la calotte chaude supérieure 232 sont réalisées en carbure silicium 276.

Le carter-cylindre refroidi 203 et le cylindre froid 204 sont quant à eux réalisés en fonte, cependant que la culasse inférieure 213 et la culasse supérieure 214 sont également réalisées en carbure silicium 276.

Nous supposerons également ici que le diamètre intérieur du cylindre froid 204 vaut deux cent quarante millimètres.

La grande proximité entre les pièces froides 210, 224, 225, 220 en acier ou celles en fonte 203, 204, et les pièces chaudes 226, 232, fait apparaître un double enjeu lié aux dilatations différentielles et à la limitation des transferts de chaleur depuis lesdites pièces chaudes 226, 232, vers lesdites pièces froides 210, 224, 225, 220, 203, 204.

Prenons par exemple le cas de la calotte chaude inférieure 226 du piston à double effet multitempérature 201 suivant l'invention, selon sa configuration particulière montrée en figures 2 à 4, en figures 6 à 11, et en figure 13, le fonctionnement de la calotte chaude supérieure 232 étant identique.

Ladite calotte 226 et l'ensemble mécano soudé 289 que forme l'anneau périphérique d'étanchéité 220, le disque de liaison radiale inférieure 224, le disque de liaison radiale supérieure 225 et la broche centrale de piston 210 avec lequel coopère ladite calotte 226, sont tous deux fabriqués à une température de l'ordre de vingt degrés Celsius.

Or, en fonctionnement, la température de l'ensemble mécano soudé 289 se stabilise à environ cent degrés Celsius cependant que celle de la calotte chaude inférieure 226 se stabilise à neuf cent cinquante degrés Celsius.

Tenant compte des coefficients de dilatation des matériaux constitutifs de la calotte chaude inférieure 226 et de l'ensemble mécano soudé 289, ces températures conduisent à des écarts de diamètre à chaud entre celui de ladite calotte 226 et celui dudit ensemble 289 de près d'un millimètre.

De même, sous l'effet de la température, la longueur axiale totale de la calotte chaude inférieure 226 croît de l'ordre d'un millimètre également, une telle variation de dite longueur ne pouvant que difficilement être absorbée par les moyens de plaquage de calotte 234 qui doivent par ailleurs reprendre les efforts axiaux générés par l'inertie de ladite calotte 226 lors des accélérations du piston à double effet multitempérature 201 suivant l'invention.

En outre, la grande proximité entre la calotte chaude inférieure 226 et l'ensemble mécano soudé 289 est de nature à favoriser les transferts de chaleur depuis ladite calotte 226 vers ledit ensemble 289, lesdits transferts étant néfastes au rendement thermodynamique du moteur thermique 202 à cycle de Brayton à régénération.

Le piston à double effet multitempérature 201 selon l'invention répond à ce double besoin d'une part, d'absorber d'importants écarts de dilatation entre diverses pièces maintenues au contact l'une de l'autre et opérant à des températures très différentes, et d'autre part, de limiter les échanges de chaleur entre lesdites pièces.

En effet, comme on le voit par exemple en figure 5, ledit piston 201 comprend d'une part, un anneau isolant 236 en oxyde de zirconium 238 ou en quartz - des matériaux réputés pour leur bonne tenue en température et leur très faible conductivité thermique - qui est interposé entre la calotte chaude inférieure 226 et l'anneau périphérique d'étanchéité 220 et d'autre part, un anneau isolant 236 fait du même matériau qui est interposé entre ladite calotte 226 et la broche centrale de piston 210.

Comme on le voit en figure 6, avantageusement, le tube inférieur coaxial externe de broche 243 qui forme les moyens de plaquage de calotte 234 repose sur l'anneau isolant 236 qui est radialement proche de la broche centrale de piston 210.

On note aussi en figure 6 le ressort de tube 250 qui prend appui sur la crosse 244 et qui est constitué d'un empilement de rondelles élastiques « Belleville ».

On remarque également que pour limiter les pertes de chaleur préjudiciables au rendement du moteur thermique 202 à cycle de Brayton à régénération qui reçoit le piston à double effet multitempérature 201 selon l'invention, l'anneau isolant 236 interposé entre la calotte chaude inférieure 226 et l'anneau périphérique d'étanchéité 220 est maintenu plaqué sur ladite calotte 226 par l'intermédiaire d'une arête de contact de faible surface 241 qui réduit la section laissée au passage de la chaleur.

Comme on le remarque en figures 10 et 11, grâce à la configuration particulière du piston à double effet multitempérature 201 suivant l'invention, la dilatation thermique de la calotte chaude inférieure 226 n'influe que peu ou pas sur la longueur totale de l'assemblage que constitue ladite calotte 226 avec l'anneau périphérique d'étanchéité 220, de sorte que les moyens de plaquage de calotte 234 qui plaquent ladite calotte 226 sur ledit anneau 220 ne sont pas sur-contraints par ladite dilatation.

En effet, on remarque en figures 10 et 11 que la calotte chaude inférieure 226 présente une surface conique concave de calotte 251 par l'intermédiaire de laquelle ladite calotte 226 est maintenue plaquée par les moyens de plaquage de calotte 234 sur une arête circulaire de contact périphérique 252 que présente l'anneau isolant 236 lequel est solidaire de l'anneau périphérique d'étanchéité 220, ladite arête 252 faisant office d'arête de contact de faible surface 241.

L'angle du cône concave que forme la surface conique concave de calotte 251 est calculé pour que lorsque ladite surface 251 glisse sur l'arête circulaire de contact périphérique 252 du fait de l'écart entre la dilatation thermique de la calotte chaude inférieure 226 et celle de l'ensemble ensemble mécano soudé 289, la distance axiale qui sépare le point d'appui du tube inférieur coaxial externe de broche 243 sur ladite calotte 226 de l'anneau périphérique d'étanchéité 220 reste approximativement constante toute chose égale par ailleurs.

Selon cette configuration particulière du piston à double effet multitempérature 201 suivant l'invention, la surface conique concave de calotte 251 et l'arête circulaire de contact périphérique 252 que présente l'anneau isolant 236 qui est solidaire de l'anneau périphérique d'étanchéité 220, forment les moyens de centrage de calotte 235.

Selon ladite configuration, l'effort axial auquel est soumis le tube inférieur coaxial externe de broche 243 reste approximativement constant quel que soit l'écart entre la dilatation thermique de la calotte chaude inférieure 226 et celle de l'ensemble mécano soudé 289, cependant que ladite calotte 226 reste radialement toujours centrée par rapport à l'anneau périphérique d'étanchéité 220.

Notons d'ailleurs que ladite configuration permet aussi de limiter la variation de rapport volumétrique du moteur thermique 202 en fonction de sa température, particulièrement lors des phases de démarrage à froid dudit moteur 202.

On remarquera, par exemple en figure 6, que l'anneau isolant 236 qui est interposé entre la calotte chaude inférieure 226 et le tube inférieur coaxial externe de broche 243 ne comporte pas à proprement parler d'arête de contact de faible surface 241, l'épaisseur radiale dudit tube 243 constituant en soi ladite arête 241.

Comme le montrent clairement les figures 4 et 5 et les figures 8, 11 et 13, une jupe en tonneau 260 est donc bien aménagée en périphérie externe de l'anneau périphérique d'étanchéité 220 de sorte à prendre appui sur le cylindre froid 204, ladite jupe 260 présentant une forme convergente qui favorise l'établissement d'un régime de lubrification hydrodynamique entre elle-même et ledit cylindre 204.

Au voisinage des deux extrémités axiales de l'anneau périphérique d'étanchéité 220, on remarque, de façon particulièrement claire en figures 10 et 11, les deux segments de compression 222 qui forment les moyens d'étanchéité de piston 221 et qui empêchent le gaz de travail 240 de passer de la chambre de volume variable inférieure 208 à la chambre de volume variable supérieure 209, et inversement.

Toujours en figures 10 et 11, au dessous de la jupe en tonneau 260, on distingue le segment racleur d'huile 278 et les orifices périphériques de lubrification d'anneau 229 qui débouchent à l'arrière dudit segment 278.

Cette disposition permet d'une part, d'amener de l'huile de lubrification et de refroidissement 283 pour lubrifier la jupe en tonneau 260 et les segments de compression 222, et d'autre part, de retourner tout excédent de dite huile 283 dans le volume interne de piston 228.

Les figures 8 et 9 montrent le cheminement de l'huile de lubrification et de refroidissement 283 au travers de l'ensemble mécano soudé 289.

En effet, ladite huile 283 en provenance d'une source de fluide lubrifiant-refroidissant 218 est ici injectée dans la chambre de refroidissement et de lubrification de piston 217 par une buse à fluide 266, cette dernière projetant un jet d'huile de lubrification et de refroidissement 283 dans un réservoir axial de vis 267 qui est aménagé axialement dans la tête de vis de piston 253.

Le réservoir axial de vis 267 permet de stocker de l'huile de lubrification et de refroidissement 283 quel que soit le sens de déplacement du piston à double effet multitempérature 201 suivant l'invention, et de maximiser la part de dite huile 283 qui transite par le volume interne de piston 228 avant d'être expulsée dans le carter de transmission 206.

En effet, une partie relativement faible de ladite huile 283 est utilisée d'une part, pour lubrifier les segments à coupe 282 ou l'anneau continu extensible 297 qui forment une étanchéité entre le tube supérieur coaxial externe de broche 248 et la culasse supérieure 214 et d'autre part, pour refroidir ledit tube 248.

A ce titre, on remarque en figure 12 le clapet limiteur de pression 274 qui fait office de trop-plein de la chambre de refroidissement et de lubrification de piston 217 et qui permet, en coopération avec un clapet anti-retour d'admission d'air 271 relié à une source d'air 270 ledit clapet 271 laissant un air de forçage de fluide 272 entrer dans ladite chambre 217, de légèrement pressuriser cette dernière tout en limitant le niveau d'huile de lubrification et de refroidissement 283 que contient ladite chambre 217.

En effet, en deçà d'une certaine pression régnant dans la chambre de refroidissement et de lubrification de piston 217, le clapet anti-retour d'admission d'air 271 laisse entrer de l'air de forçage de fluide 272 en provenance de la source d'air 270 dans ladite chambre 217, cependant qu'au dessus d'une certaine dite pression, le clapet limiteur de pression 274 expulse de l'air de forçage de fluide 272 dans une bâche à air 273.

Comme on le voit en figure 12, avantageusement, l'intérieur du carter de transmission 206 peut former à la fois la source d'air 270 et la bâche à air 273.

La légère pressurisation de la chambre de refroidissement et de lubrification de piston 217 au moyen d'un air de forçage de fluide 272 permet, lorsque le moteur thermique 202 tourne à faible vitesse et que les accélérations du piston à double effet multitempérature 201 suivant l'invention sont de faible intensité, de forcer l'huile de lubrification et de refroidissement 283 à pénétrer dans la galerie de lubrification-refroidissement 227 qui est aménagée dans la broche centrale de piston 210.

Toujours aux fins de maximiser la part d'huile de lubrification et de refroidissement 283 qui transite par le volume interne de piston 228, on remarque en figures 7, 8, 9 et 13 le clapet anti retour de vis 269 qui est ici positionné au fond du réservoir axial de vis 267 afin qu'à chaque accélération en direction de la culasse supérieure 214 du piston à double effet multitempérature 201 suivant l'invention, l'huile de lubrification et de refroidissement 283 que contient ledit réservoir 267 soit forcée à pénétrer dans la galerie de lubrification-refroidissement 227 via des conduits radiaux de liaison réservoir-galerie 268, tandis que lorsque ledit piston 201 accélère en direction de la culasse inférieure 213, ladite huile 283 contenue dans ladite galerie 227 ne retourne pas audit réservoir 267.

L'ensemble de ces aménagements réalisés au niveau de la chambre de refroidissement et de lubrification de piston 217 et au niveau de la tête de vis de piston 253 assure une circulation d'huile de lubrification et de refroidissement 283 à l'intérieur de l'ensemble mécano soudé 289 pour maintenir la température de ce dernier aux environs de cent degrés Celsius, ceci tout en assurant à la jupe en tonneau 260 et aux segments 222, 278 une lubrification appropriée.

Comme on le voit en figures 8, 9 et 13, une première section de la galerie de lubrification-refroidissement 227 achemine l'huile de lubrification et de refroidissement 283 depuis la chambre de refroidissement et de lubrification de piston 217 jusqu'au volume interne de piston 228, ceci en passant d'abord par le réservoir axial de vis 267, le clapet anti retour de vis 269 et les conduits radiaux de liaison réservoir-galerie 268.

En figures 8 et 9, on a montré que l'huile de lubrification et de refroidissement 283 débouche dans le volume interne de piston 228 via un faible jeu axial laissé entre un disque de répartition de fluide 261 et le disque de liaison radiale supérieure 225, ledit disque de répartition 261 étant principalement parallèle audit disque de liaison radiale 225 et formant d'une part, une étanchéité avec la broche centrale de piston 210, et finissant d'autre part, radialement au voisinage de la paroi interne de l'anneau périphérique d'étanchéité 220, l'huile de lubrification et de refroidissement 283 en provenance de la chambre de refroidissement et de lubrification de piston 217 pouvant sortir au niveau dudit voisinage via des déversoirs de répartition 290.

La proximité axiale entre le disque de répartition de fluide 261 et le disque de liaison radiale supérieure 225 est telle, que l'huile de lubrification et de refroidissement 283 est forcée à lécher l'entièreté de la surface interne du disque de liaison radiale supérieure 225 avant de ressortir par les déversoirs de répartition 290.

Cette configuration particulière du piston à double effet multitempérature 201 suivant l'invention permet de maintenir la température du disque de liaison radiale supérieure 225 proche de cent degrés Celsius, quelle que soit la puissance délivrée par le moteur thermique 202.

On remarque d'ailleurs en figure 13 que pour limiter la chaleur reçue par le disque de liaison radiale inférieure 224 et par le disque de liaison radiale supérieure 225, un écran réfléchissant 295 peut avantageusement être interposé entre la calotte chaude inférieure 226 et le disque de liaison radiale inférieure 224 et entre la calotte chaude supérieure 232 et le disque de liaison radiale supérieure 225, ledit écran réfléchissant 295 retournant à la calotte chaude inférieure 226 et/ou à la calotte chaude supérieure 232 la chaleur qu'émet, notamment sous la forme de rayonnement dans l'infrarouge, ladite calotte 226, 232.

La figure 13 illustre qu'en plus de l'écran réfléchissant 295, un matériau isolant alvéolaire ou fibreux 296 peut occuper tout ou partie de l'espace compris entre la calotte chaude inférieure 226 et le disque de liaison radiale inférieure 224 et entre la calotte chaude supérieure 232 et le disque de liaison radiale supérieure 225.

Comme on le voit en figure 8, une partie de l'huile de lubrification et de refroidissement 283 sortant des déversoirs de répartition 290 refroidit l'anneau périphérique d'étanchéité 220 par l'intérieur et alimente les orifices périphériques de lubrification d'anneau 229, de sorte qu'un peu de ladite huile 283 ressort entre les deux lèvres du segment racleur d'huile 278, ce dernier formant, consécutivement aux allers et retours opérés par le piston à double effet multitempérature 201 dans le cylindre froid 204, un film d'huile de lubrification et de refroidissement 283 en surface dudit cylindre 204, ceci tout en récupérant ladite huile 283 présente en excès sur ladite surface.

On remarque en figures 8 et 9 que les efforts d'accélération sont utilisés par le piston à double effet multitempérature 201 suivant l'invention pour forcer le parcours de l'huile de lubrification et de refroidissement 283 afin que toutes les surfaces du volume interne de piston 228 soient uniformément refroidies.

A ce titre, on remarque en figures 8 et 9 la collerette de recirculation de fluide 262 que comporte la broche centrale de piston 210, à l'intérieur du volume interne de piston 228 et au voisinage du disque de liaison radiale inférieure 224.

A chaque accélération en direction de la culasse inférieure 213 du piston à double effet multitempérature 201 suivant l'invention et comme l'illustre la figure 9, ladite collerette 262 rejette radialement et en direction de la paroi interne de l'anneau périphérique d'étanchéité 220 de l'huile de lubrification et de refroidissement 283 qui s'est accumulée dans un réservoir à trop-plein 264 constitué d'une forme en creux que présente le disque de liaison radiale inférieure 224 au niveau de sa liaison avec la broche centrale de piston 210.

Comme montré en figures 4 à 11, la collerette de recirculation de fluide 262 peut avantageusement comporter des rigoles de collerette 263 qui forment des jets radiaux de fluide lubrifiant-refroidissant 257 de sorte à garantir que l'huile de lubrification et de refroidissement 283 soit uniformément répartie sur trois cent soixante degrés.

On remarque en figures 8 et 9 les orifices de trop-plein 265 qui débouchent de la paroi externe de la broche centrale de piston 210 et qui communiquent avec l'intérieur du carter de transmission 206 via la galerie de lubrification-refroidissement 227.

La position axiale desdits orifices 265 fixe le niveau maximal dudit réservoir 264 de sorte qu'à chaque accélération en direction de la culasse supérieure 214 du piston à double effet multitempérature 201 suivant l'invention, le niveau d'huile de lubrification et de refroidissement 283 que contient ledit réservoir 264 ne dépasse pas celui desdits orifices de trop-plein 265, ladite huile 283 en excès étant expulsée vers l'intérieur du carter de transmission 206.

Les possibilités du piston à double effet multitempérature 1 selon l'invention ne s'en limitent pas aux applications qui viennent d'être décrites et il doit d'ailleurs être entendu que la description qui précède n'a été donnée qu'à titre d'exemple et qu'elle ne limite nullement le domaine de ladite invention dont on ne sortirait pas en remplaçant les détails d'exécution décrits par tout autre équivalent.

## Revendications

1. Piston à double effet multitempérature (201) pouvant translater dans un cylindre froid (204) aménagé dans un carter-cylindre refroidi (203) que comprend un moteur thermique (202), ledit piston (201) étant directement ou indirectement relié par des moyens de transmission de puissance (205) logés dans un carter de transmission (206) à au moins un arbre de sortie de puissance (207) rotatif ou alternatif cependant que ledit piston (201) forme une chambre de volume variable inférieure (208) avec le cylindre froid (204) et une culasse inférieure (213) qui est positionnée entre ledit piston (201) et le carter de transmission (206), ledit piston (201) formant simultanément une chambre de volume variable supérieure (209) avec ledit cylindre (204) et une culasse supérieure (214), lesdites chambres (208, 209) renfermant un gaz de travail (240), le piston à double effet multitempérature comprenant:
• Une broche centrale de piston (210) approximativement coaxiale au cylindre froid (204) et dont une première extrémité forme une tige inférieure de piston (211) qui traverse de part en part la culasse inférieure (213) via un orifice de tige inférieure (215) qui coopère avec des moyens d'étanchéité de tige inférieure (280) pour déboucher dans le carter de transmission (206) et pour être directement ou indirectement reliée aux moyens de transmission de puissance (205) par des moyens de fixation de piston (231), tandis que la deuxième extrémité de ladite broche (210) forme une tige supérieure de piston (212) qui traverse de part en part la culasse supérieure (214) via un orifice de tige supérieure (216) qui coopère avec des moyens d'étanchéité de tige supérieure (281) pour déboucher dans une chambre de refroidissement et de lubrification de piston (217) reliée à une source de fluide lubrifiant-refroidissant (218), cette dernière introduisant un fluide lubrifiant-refroidissant (257) dans ladite chambre (217) ;
• Un anneau périphérique d'étanchéité (220) dont le diamètre extérieur est sensiblement inférieur au diamètre intérieur du cylindre froid (204), ledit anneau (220) comportant des moyens d'étanchéité de piston (221) qui sont en contact avec ledit cylindre (204) pour réaliser avec ce dernier une étanchéité ;
• Un disque de liaison radiale inférieure (224) qui relie radialement la broche centrale de piston (210) avec l'anneau périphérique d'étanchéité (220) du côté de la chambre de volume variable inférieure (208), et un disque de liaison radiale supérieure (225) qui relie radialement la broche centrale de piston (210) avec l'anneau périphérique d'étanchéité (220) du côté de la chambre de volume variable supérieure (209), l'espace laissé entre lesdits disques (224, 225), l'anneau périphérique d'étanchéité (220) et la broche centrale de piston (210) formant un volume interne de piston (228) ;
• Une galerie de lubrification-refroidissement (227) aménagée principalement axialement dans la broche centrale de piston (210) et en une ou plusieurs sections, ladite galerie (227) mettant en communication d'une part, la chambre de refroidissement et de lubrification de piston (217) avec le volume interne de piston (228), et d'autre part, ledit volume (228) avec l'intérieur du carter de transmission (206) ;
• Au moins un orifice périphérique de lubrification d'anneau (229) qui met en communication le volume interne de piston (228) avec la face périphérique externe de l'anneau périphérique d'étanchéité (220), ledit orifice (229) débouchant axialement de ladite face entre au moins deux moyens d'étanchéité de piston (221) ;
• Des moyens de guidage (230) qui prennent directement ou indirectement appui sur ou à proximité des moyens de transmission de puissance (205) et/ou du cylindre froid (204) et/ou de la culasse inférieure (213) et/ou de la culasse supérieure (214), lesdits moyens (230) conservant directement ou indirectement l'anneau périphérique d'étanchéité (220) centré dans le cylindre froid (204) ;
• Une calotte chaude inférieure (226) interposée entre le disque de liaison radiale inférieure (224) et la chambre de volume variable inférieure (208) et/ou une calotte chaude supérieure (232) interposée entre le disque de liaison radiale supérieure (225) et la chambre de volume variable supérieure (209) ;
• Des moyens de plaquage de calotte (234) qui maintiennent directement ou indirectement la calotte chaude inférieure (226) plaquée sur l'anneau périphérique d'étanchéité (220) et/ou sur le disque de liaison radiale inférieure (224), et/ou qui maintiennent directement ou indirectement la calotte chaude supérieure (232) plaquée sur ledit anneau (220) et/ou sur le disque de liaison radiale supérieure (225), lesdits moyens (234) laissant lesdites calottes (226, 232) libres de se dilater par rapport audit anneau (220) et/ou auxdits disques (224, 225) ;
• Des moyens de centrage de calotte (235) qui localisent la calotte chaude inférieure (226) et/ou la calotte chaude supérieure (232) par rapport à l'anneau périphérique d'étanchéité (220).

2. Piston à double effet multitempérature suivant la revendication 1, où la calotte chaude inférieure (226) et/ou la calotte chaude supérieure (232) sont en tout ou partie constituées d'un matériau résistant à hautes températures (275).

3. Piston à double effet multitempérature suivant la revendication 2, où le matériau résistant à hautes températures (275) est principalement constitué de carbure de silicium (276).

4. Piston à double effet multitempérature suivant la revendication 1, où des moyens d'isolation thermique (233) et/ou des moyens d'étanchéité de calotte (239) sont interposés soit, entre la calotte chaude inférieure (226) et l'anneau périphérique d'étanchéité (220) et/ou le disque de liaison radiale inférieure (224), soit, entre la calotte chaude supérieure (232) et ledit anneau (220) et/ou le disque de liaison radiale supérieure (225), soit les deux.

5. Piston à double effet multitempérature suivant la revendication 1, où des moyens d'isolation thermique (233) et/ou des moyens d'étanchéité de calotte (239) sont interposés soit, entre la calotte chaude inférieure (226) et la broche centrale de piston (210), soit, entre la calotte chaude supérieure (232) et ladite broche (210), soit les deux.

6. Piston à double effet multitempérature suivant les revendications 4 et 5, où les moyens d'isolation thermique (233) sont constitués d'au moins un anneau isolant (236) fait d'un matériau à faible conductivité thermique (237).

7. Piston à double effet multitempérature suivant la revendication 6, où le matériau à faible conductivité thermique (237) est principalement constitué d'oxyde de zirconium (238).

8. Piston à double effet multitempérature suivant la revendication 6, où l'anneau isolant (236) est maintenu directement ou indirectement en contact avec la broche centrale de piston (210) et/ou l'anneau périphérique d'étanchéité (220) et/ou la calotte chaude inférieure (226) et/ou le disque de liaison radiale inférieure (224) et/ou la calotte chaude supérieure (232) et/ou le disque de liaison radiale supérieure (225) par l'intermédiaire d'au moins une arête de contact de faible surface (241).

9. Piston à double effet multitempérature suivant la revendication 6, où l'anneau isolant (236) est maintenu directement ou indirectement en contact avec la broche centrale de piston (210) et/ou l'anneau périphérique d'étanchéité (220) et/ou la calotte chaude inférieure (226) et/ou le disque de liaison radiale inférieure (224) et/ou la calotte chaude supérieure (232) et/ou le disque de liaison radiale supérieure (225) par l'intermédiaire d'au moins un joint d'étanchéité d'anneau isolant (242) qui est étanche au gaz de travail (240).

10. Piston à double effet multitempérature suivant la revendication 1, où les moyens de plaquage de calotte (234) qui maintiennent directement ou indirectement la calotte chaude inférieure (226) plaquée sur l'anneau périphérique d'étanchéité (220) et/ou sur le disque de liaison radiale inférieure (224), sont formés d'un tube inférieur coaxial externe de broche (243) qui enveloppe la broche centrale de piston (210), ledit tube (243) prenant appui d'une part, sur la calotte chaude inférieure (226) au voisinage de ladite broche (210), et d'autre part, sur les moyens de transmission de puissance (205).

11. Piston à double effet multitempérature suivant la revendication 1, où les moyens de plaquage de calotte (234) qui maintiennent directement ou indirectement la calotte chaude supérieure (232) plaquée sur l'anneau périphérique d'étanchéité (220) et/ou sur le disque de liaison radiale supérieure (225), sont formés d'un tube supérieur coaxial externe de broche (248) qui enveloppe la broche centrale de piston (210), ledit tube (248) prenant appui d'une part, sur la calotte chaude supérieure (232) au voisinage de ladite broche (210), et d'autre part, sur une butée de tige supérieure (249) aménagée directement ou indirectement sur la tige supérieure de piston (212) au voisinage de son extrémité qui débouche dans la chambre de refroidissement et de lubrification de piston (217).

12. Piston à double effet multitempérature suivant les revendications 10 et 11, où certaines ou toutes les extrémités du tube inférieur coaxial externe de broche (243) et/ou du tube supérieur coaxial externe de broche (248) reçoivent un ressort de tube (250) par l'intermédiaire duquel lesdits tubes (243, 248) prennent respectivement appui sur la calotte chaude inférieure (226) et sur les moyens de transmission de puissance (205) et/ou sur la calotte chaude supérieure (232) et sur la butée de tige supérieure (249).

13. Piston à double effet multitempérature suivant la revendication 1, où la calotte chaude inférieure (226) et/ou la calotte chaude supérieure (232) présente une surface conique concave de calotte (251) par l'intermédiaire de laquelle ladite calotte (226, 232) est maintenue plaquée par les moyens de plaquage de calotte (234) sur une arête circulaire de contact périphérique (252) qui est directement ou indirectement solidaire de l'anneau périphérique d'étanchéité (220) et/ou de la périphérie du disque de liaison radiale inférieure (224) et/ou de la périphérie du disque de liaison radiale supérieure (225), l'angle du cône concave que forme ladite surface (251) étant tel que lorsque ladite surface (251) glisse sur ladite arête (252) du fait de l'écart entre la dilatation thermique de ladite calotte (226, 232) et celle de l'ensemble que forme l'anneau périphérique d'étanchéité (220), le disque de liaison radiale inférieure (224), le disque de liaison radiale supérieure (225) et la broche centrale de piston (210), la distance axiale qui sépare le point d'appui des moyens de plaquage de calotte (234) sur ladite calotte (226, 232) de l'anneau périphérique d'étanchéité (220) reste approximativement constante toute chose égale par ailleurs, cependant que la surface conique concave de calotte (251) et l'arête circulaire de contact périphérique (252) forment les moyens de centrage de calotte (235).

14. Piston à double effet multitempérature suivant la revendication 1, où les moyens de fixation de piston (231) sont constitués d'une vis axiale de piston à double effet (219) qui comprend de première part, un corps de vis de piston (255) qui est logé dans un tunnel de vis de piston (256) qui traverse de part en part la broche centrale de piston (210) dans le sens de sa longueur, ladite vis (219) comprenant d'une part, une tête de vis de piston (253) qui prend appui à l'extrémité de la tige supérieure de piston (212) qui débouche dans la chambre de refroidissement et de lubrification de piston (217), et d'autre part, un filetage de vis de piston (254) qui est vissé dans les moyens de transmission de puissance (205).

15. Piston à double effet multitempérature suivant la revendication 14, où le tunnel de vis de piston (256) forme une part au moins de la galerie de lubrification-refroidissement (227), le fluide lubrifiant-refroidissant (257) pouvant circuler entre le corps de vis de piston (255) et la paroi interne dudit tunnel (256), ce dernier formant avec ledit corps (255) une première section qui va de la chambre de refroidissement et de lubrification de piston (217) au volume interne de piston (228), et une deuxième section qui va dudit volume (228) à l'intérieur du carter de transmission (206).

16. Piston à double effet multitempérature suivant la revendication 1, où les moyens de guidage (230) sont constitués d'une jupe en tonneau (260) qui est aménagée en périphérie externe de l'anneau périphérique d'étanchéité (220) et qui prend appui sur le cylindre froid (204).

17. Piston à double effet multitempérature suivant la revendication 1, où la galerie de lubrification-refroidissement (227) débouche dans le volume interne de piston (228) via un faible jeu axial laissé entre d'une part, un disque de répartition de fluide (261) qui est logé dans ledit volume (228) et d'autre part, le disque de liaison radiale supérieure (225), ledit disque de répartition (261) étant approximativement parallèle audit disque de liaison radiale (225) et formant d'une part, une étanchéité avec la broche centrale de piston (210), et finissant d'autre part, radialement au voisinage de la paroi interne de l'anneau périphérique d'étanchéité (220), le fluide lubrifiant-refroidissant (257) en provenance de la chambre de refroidissement et de lubrification de piston (217) pouvant sortir au niveau dudit voisinage.

18. Piston à double effet multitempérature suivant la revendication 1, où la broche centrale de piston (210) comporte, à l'intérieur du volume interne de piston (228) et au voisinage du disque de liaison radiale inférieure (224), une collerette de recirculation de fluide (262) qui, lorsque la broche centrale de piston (210) se déplace en direction de la culasse inférieure (213), rejette radialement et en direction de la paroi interne de l'anneau périphérique d'étanchéité (220) le fluide lubrifiant-refroidissant (257) qui s'est accumulé dans ledit volume (228) et en surface dudit disque (224).

19. Piston à double effet multitempérature suivant la revendication 1, où le disque de liaison radiale inférieure (224) présente une forme un creux (294) au niveau de sa liaison avec la broche centrale de piston (210), ladite forme (294) constituant un réservoir à trop-plein (264) qui peut stocker du fluide lubrifiant-refroidissant (257), cependant qu'au moins un orifice de trop-plein (265) qui communique avec l'intérieur du carter de transmission (206) via la galerie de lubrification-refroidissement (227) fixe le niveau maximal dudit réservoir (264).

20. Piston à double effet multitempérature suivant la revendication 1, où une buse à fluide (266) alimentée par la source de fluide lubrifiant-refroidissant (218) débouche dans la chambre de refroidissement et de lubrification de piston (217) pour y injecter un jet de fluide (267).

21. Piston à double effet multitempérature suivant les revendications 14 et 20, où la buse à fluide (266) injecte un jet de fluide lubrifiant-refroidissant (257) dans un réservoir axial de vis (267) qui est aménagé axialement dans la tête de vis de piston (253), ledit réservoir (267) communiquant avec la galerie de lubrification-refroidissement (227) via au moins un conduit radial de liaison réservoir-galerie (268).

22. Piston à double effet multitempérature suivant la revendication 21, où un clapet anti retour de vis (269) est logé dans la vis axiale de piston à double effet (219), ledit clapet (269) permettant au fluide lubrifiant-refroidissant (257) d'aller du réservoir axial de vis (267) vers la galerie de lubrification-refroidissement (227), mais non l'inverse.

23. Piston à double effet multitempérature suivant la revendication 1, où la chambre de refroidissement et de lubrification de piston (217) est reliée à une source d'air (270) par un clapet anti-retour d'admission d'air (271) qui laisse entrer un air de forçage de fluide (272) dans ladite chambre (217) sans le laisser en ressortir, cependant que ladite chambre (217) est reliée à une bâche à air (273) par un clapet limiteur de pression (274) qui laisse l'air de forçage de fluide (272) aller de ladite chambre (217) à ladite bâche (273) lorsque la pression dudit air (272) dans ladite chambre (217) atteint une certaine valeur.

24. Piston à double effet multitempérature suivant la revendication 1, où un écran réfléchissant (295) est interposé entre la calotte chaude inférieure (226) et le disque de liaison radiale inférieure (224) auquel peut s'ajouter une partie de l'anneau périphérique d'étanchéité (220) et/ou, entre la calotte chaude supérieure (232) et le disque de liaison radiale supérieure (225) auquel peut s'ajouter une partie dudit anneau (220)

25. Piston à double effet multitempérature suivant la revendication 4, où les moyens d'isolation thermique (233) sont constitués d'un matériau isolant alvéolaire ou fibreux (296) qui occupe tout ou partie de l'espace compris entre la calotte chaude inférieure (226) et le disque de liaison radiale inférieure (224) et/ou entre la calotte chaude supérieure (232) et le disque de liaison radiale supérieure (225).

26. Piston à double effet multitempérature suivant les revendications 10, 11 et 14, où au moins un premier espace radial laissé entre le tube supérieur coaxial externe de broche (248) et la broche centrale de piston (210), au moins un deuxième espace radial laissé entre le tube inférieur coaxial externe de broche (243) et la broche centrale de piston (210), et un plusieurs espaces radiaux laissés entre le corps de vis de piston (255) et la paroi interne du tunnel de vis de piston (256) forment une part au moins de la galerie de lubrification-refroidissement (227), le fluide lubrifiant-refroidissant (257) pouvant circuler successivement dans lesdits espaces pour aller de la chambre de refroidissement et de lubrification de piston (217) au volume interne de piston (228), puis dudit volume (228) à l'intérieur du carter de transmission (206).

27. Piston à double effet multitempérature suivant la revendication 1, où les moyens d'étanchéité de tige inférieure (280) et/ou les moyens d'étanchéité de tige supérieure (281) sont constitués d'un anneau continu extensible (297) qui est directement ou indirectement solidaire du carter-cylindre refroidi (203), et dont le diamètre intérieur est sensiblement plus petit que le diamètre extérieur de la tige inférieure de piston (211) ou de la tige supérieure de piston (212) qu'il enserre.

28. Piston à double effet multitempérature suivant la revendication 27, où l'anneau continu extensible (297) est relié à une platine d'anneau (298) par un tube d'anneau (299) de faible épaisseur radiale, ledit anneau (297), ladite platine (298) et ledit anneau (297) étant réalisés dans un seul et même lopin de matière.

29. Piston à double effet multitempérature suivant la revendication 27, où l'anneau continu extensible (297) est axialement enserré entre deux bagues d'anneau (300) par un ressort de compression axiale d'anneau (301).

## Patentansprüche

1. Mehrtemperatur-Doppelwirkkolben (201), der in einem kalten Zylinder (204) verschiebbar ist, der in einem gekühlten Zylindergehäuse (203) angeordnet ist, der in einem Verbrennungsmotor (202) enthalten ist, wobei dieser Kolben (201) mit mindestens einer drehbaren oder alternierenden Leistungsabgabewelle (207) direkt oder indirekt über in einem Getriebegehäuse (206) angeordnete Kraftübertragungsmittel (205) verbunden ist, während dieser Kolben (201) mit dem kalten Zylinder (204) und einem unteren, zwischen dem Kolben (201) und dem Getriebegehäuse (206) positionierten, Zylinderkopf (213) eine untere Kammer mit variablem Volumen (208) bildet, wobei dieser Kolben (201) gleichzeitig mit dem Zylinder (204) und einem oberen Zylinderkopf (214) eine obere Kammer mit variablem Volumen (209) bildet, wobei die Kammern (208, 209) ein Arbeitsgas (240) enthalten, wobei der Mehrtemperatur-Doppelwirkkolben die folgende Elemente umfasst:
• ein zentraler Kolbenstift (210), der annähernd koaxial zum kalten Zylinder (204) ist und dessen erstes Ende eine untere Kolbenstange (211) bildet, die den unteren Zylinderkopf (213) über eine mit Unterstangenabdichtmitteln (280) zusammenwirkende Unterstangenöffnung (215) durchquert, um in das Getriebegehäuse (206) zu münden und direkt oder indirekt mit den Kraftübertragungsmitteln (205) über Kolbenbefestigungsmittel (231) verbunden zu sein, während das zweite Ende des genannten Stifts (210) eine obere Kolbenstange (212) bildet, die den oberen Zylinderkopf (214) über eine mit Oberstangenabdichtmitteln (281) zusammenwirkende Oberstangenöffnung (216) durchquert, um in eine mit einer Kühlschmiermittelquelle (218) verbundene Kolbenkühl- und Schmierkammer (217) zu münden, wobei die Kühlschmiermittelquelle ein Kühlschmiermittel (257) in die genannte Kammer (217) einführt;
• ein umlaufender Dichtring (220), dessen Außendurchmesser wesentlich kleiner als der Innendurchmesser des kalten Zylinders (204) ist, wobei der Ring (220) Kolbendichtmittel (221) aufweist, die den Zylinder (204) berühren, um mit diesem eine Abdichtung herzustellen;
• eine Radialunterverbindungsscheibe (224), die den zentralen Kolbenstift (210) radial mit dem umlaufenden Dichtring (220) auf der Seite der untere Kammer mit variablem Volumen (208) verbindet, und eine Radialoberverbindungsscheibe (225), die den zentralen Kolbenstift (210) radial mit dem umlaufenden Dichtring (220) auf der Seite der obere Kammer mit variablem Volumen (209) verbindet, wobei der zwischen den Scheiben (224, 225), dem umlaufenden Dichtring (220) und dem zentralen Kolbenstift (210) verbleibende Spalt ein Kolbeninnenvolumen (228) bildet;
• ein Schmier- und Kühlkanal (227), der in einem oder mehreren Abschnitten und im Wesentlichen axial in dem zentralen Kolbenstift (210) angeordnet ist, wobei dieser Kanal (227) einerseits die Kolbenkühl- und Schmierkammer (217) mit dem Kolbeninnenvolumen (228) und andererseits das genannte Volumen (228) mit dem Inneren des Getriebegehäuses (206) verbindet;
• mindestens eine umlaufende Ringschmieröffnung (229), die das Kolbeninnenvolumen (228) mit der äußeren Umfangsfläche des umlaufenden Dichtrings (220) verbindet, wobei diese Öffnung (229) axial von dieser Fläche zwischen mindestens zwei Kolbendichtmitteln (221) mündet;
• Führungsmittel (230), die sich direkt oder indirekt an oder in der Nähe der Kraftübertragungsmittel (205) und/oder des kalten Zylinders (204) und/oder des unteren Zylinderkopfes (213) und/oder des oberen Zylinderkopfes (214) abstützen, wobei diese Mittel (230) den umlaufenden Dichtring (220) direkt oder indirekt im kalten Zylinder (204) zentrieren;
• eine untere Heißkalotte (226), die zwischen der Radialunterverbindungsscheibe (224) und der unteren Kammer mit variablem Volumen (208) angeordnet ist, und/oder eine obere Heißkalotte (232), die zwischen der Radialoberverbindungsscheibe (225) und der oberen Kammer mit variablem Volumen (209) angeordnet ist;
• Kalottenpressmittel (234), die direkt oder indirekt die untere Heißkalotte (226) gegen dem umlaufenden Dichtring (220) und/oder gegen der Radialunterverbindungsscheibe (224) pressend halten und/oder direkt oder indirekt die obere Heißkalotte (232) gegen dem genannten Ring (220) und/oder gegen der Radialoberverbindungsscheibe (225) pressend halten, wobei die genannte Mittel (234) die Kalotten (226, 232) in Bezug auf den genannten Ring (220) und/oder auf die genannten Scheiben (224, 225) frei ausdehnen lassen;
• Kalottenzentriermittel (235), die die untere Heißkalotte (226) und/oder die obere Heißkalotte (232) in Bezug auf den umlaufenden Dichtring (220) lokalisieren.

2. Mehrtemperatur-Doppelwirkkolben nach Anspruch 1, wobei die untere Heißkalotte (226) und/oder die obere Heißkalotte (232) ganz oder teilweise aus einem hochtemperaturbeständigen Material (275) bestehen.

3. Mehrtemperatur-Doppelwirkkolben nach Anspruch 2, wobei das hochtemperaturbeständige Material (275) im Wesentlichen aus Siliziumkarbid (276) besteht.

4. Mehrtemperatur-Doppelwirkkolben nach Anspruch 1, bei dem Wärmeisolationsmittel (233) und/oder Kalottenabdichtungsmittel (239) entweder zwischen der unteren Heißkalotte (226) und dem umlaufenden Dichtring (220) und/oder der Radialunterverbindungsscheibe (224) oder zwischen der oberen Heißkalotte (232) und dem genannten Ring (220) und/oder der Radialoberverbindungsscheibe (225) oder beides angeordnet sind.

5. Mehrtemperatur-Doppelwirkkolben nach Anspruch 1, bei dem Wärmeisolationsmittel (233) und/oder Kalottenabdichtungsmittel (239) entweder zwischen der unteren Heißkalotte (226) und dem zentralen Kolbenstift (210) oder zwischen der oberen Heißkalotte (232) und dem genannten Stift (210) oder beides angeordnet sind.

6. Mehrtemperatur-Doppelwirkkolben nach den Ansprüchen 4 und 5, wobei die Wärmeisolationsmittel (233) aus mindestens einem Isolierring (236) aus einem Material mit geringer Wärmeleitfähigkeit (237) bestehen.

7. Mehrtemperatur-Doppelwirkkolben nach Anspruch 6, wobei das Material mit niedriger Wärmeleitfähigkeit (237) im Wesentlichen aus Zirkonoxid (238) besteht.

8. Mehrtemperatur-Doppelwirkkolben nach Anspruch 6, bei dem der Isolierring (236) direkt oder indirekt in Kontakt mit dem zentralen Kolbenstift (210) und/oder dem umlaufenden Dichtring (220) und/oder der unteren Heißkalotte (226) und/oder der Radialunterverbindungsscheibe (224) und/oder der oberen Heißkalotte (232) und/oder der Radialoberverbindungsscheibe (225) über mindestens eine Kontaktkante mit geringer Oberfläche (241) gehalten wird.

9. Mehrtemperatur-Doppelwirkkolben nach Anspruch 6, bei dem der Isolierring (236) direkt oder indirekt in Kontakt mit dem zentralen Kolbenstift (210) und/oder dem umlaufenden Dichtring (220) und/oder der unteren Heißkalotte (226) und/oder der Radialunterverbindungsscheibe (224) und/oder der oberen Heißkalotte (232) und/oder der Radialoberverbindungsscheibe (225) über wenigstens eine Isolierringdichtung (242), der gasdicht zum Arbeitsgas (240) ist, gehalten wird.

10. Mehrtemperatur-Doppelwirkkolben nach Anspruch 1, bei dem die Kalottenpressmittel (234), die direkt oder indirekt die untere Heißkalotte (226) gegen den umlaufenden Dichtring (220) und/oder gegen die Radialunterverbindungsscheibe (224) pressend halten, aus einem äußeren koaxialen unteren Stiftrohr (243) bestehen, das den zentralen Kolbenstift (210) umgibt, wobei sich dieses Rohr (243) einerseits an der unteren Heißkalotte (226) in der Nähe des Stifts (210) und andererseits an den Kraftübertragungsmitteln (205) abstützt.

11. Mehrtemperatur-Doppelwirkkolben nach Anspruch 1, bei dem die Kalottenpressmittel (234), die direkt oder indirekt die obere Heißkalotte (232) auf dem umlaufenden Dichtring (220) und/oder der Radialoberverbindungsscheibe (225) halten, aus einem äußeren koaxialen oberen Stiftrohr (248) gebildet sind, das die zentrale Kolbenstift (210) umgibt, wobei sich das Rohr (248) einerseits an der oberen Heißkalotte (232) in der Nähe des genannten Stift (210) und andererseits an einem oberen Stangenanschlag (249) abstützt, der direkt oder indirekt an der oberen Kolbenstange (212) in der Nähe ihres in die Kolbenkühl- und Schmierkammer (217) mündenden Endes angeordnet ist.

12. Mehrtemperatur-Doppelwirkkolben nach den Ansprüchen 10 und 11, bei dem einige oder alle Enden des äußeren koaxialen unteren Stiftrohrs (243) und/oder des äußeren koaxialen oberen Stiftrohrs (248) eine Rohrfeder (250) erhalten, über die sich die Rohre (243, 248) jeweils an der unteren Heißkalotte (226) und an den Kraftübertragungsmitteln (205) und/oder an der oberen Heißkalotte (232) und an dem oberen Stangenanschlag (249) abstützen.

13. Mehrtemperatur-Doppelwirkkolben nach Anspruch 1, bei dem die untere Heißkalotte (226) und/oder die obere Heißkalotte (232) eine konkave konische Kalottenfläche (251) aufweist, über die die Kalotte (226, 232) durch die Kalottenpressmittel (234) auf eine umlaufende kreisförmige Kontaktkante (252) gepresst wird, die direkt oder indirekt integraler Bestandteil des umlaufenden Dichtring (220) und/oder des Umfang der Radialunterverbindungsscheibe (224) und/oder des Umfangs der Radialoberverbindungsscheibe (225) ist, wobei der Winkel des konkaven Konus, den die genannte Fläche (251) bildet, so gestaltet ist, dass, wenn die genannte Fläche (251), aufgrund der Abweichung zwischen der thermischen Ausdehnung der genannten Kalotte (226, 232) und der thermischen Ausdehnung der Baugruppe, die der umlaufende Dichtring (220), die Radialunterverbindungsscheibe (224), die Radialoberverbindungsscheibe (225) und der zentrale Kolbenstift (210) bilden, auf der genannten Kante (252) gleitet, der axiale Abstand zwischen der Auflagepunkt der Kalottenpressmittel (234) auf der Kalotte (226, 232) des umlaufenden Dichtrings (220) bleibt annähernd konstant, unter sonst gleichen Bedingungen, während die konkave konische Kalottenfläche (251) und die umlaufende kreisförmige Kontaktkante (252) die Kalottenzentriermittel (235) bilden.

14. Mehrtemperatur-Doppelwirkkolben nach Anspruch 1, bei dem die Kolbenbefestigungsmittel (231) aus einer doppeltwirkenden Axialkolbenschraube (219) bestehen, die einen in einem den zentralen Kolbenstift (210) in Längsrichtung durchquerenden Kolbenschraubentunnel (256) angeordneten Kolbenschraubenkörper (255) umfasst, wobei die gesagte Schraube (219) einerseits einen Kolbenschraubenkopf (253), der sich an dem Ende der in die Kolbenkühl- und Schmierkammer (217) mündenden oberen Kolbenstange (212) abstützt, und andererseits einen in die Kraftübertragungsmittel (205) eingeschraubten Kolbenschraubengewinde (254) umfasst.

15. Mehrtemperatur-Doppelwirkkolben nach Anspruch 14, wobei der Kolbenschraubentunnel (256) mindestens einen Teil des Kühlschmierkanals (227) bildet, wobei das Kühlschmiermittel (257) zwischen dem Kolbenschraubenkörper (255) und der Innenwand des genannten Tunnels (256) zirkulieren kann, wobei letzterer mit dem genannten Körper (255) einen ersten Abschnitt bildet, der von der Kolbenkühl- und Schmierkammer (217) zu dem Kolbeninnenvolumen (228) verläuft, und einen zweiten Abschnitt, der vom genannten Volumen (228) zum Inneren des Getriebegehäuses (206) verläuft.

16. Mehrtemperatur-Doppelwirkkolben nach Anspruch 1, bei dem die Führungsmittel (230) aus einer tonnenförmigen Schürze (260) bestehen, die am Außenumfang des umlaufenden Dichtrings (220) angeordnet ist und sich auf dem kalten Zylinder (204) abstützt.

17. Mehrtemperatur-Doppelwirkkolben nach Anspruch 1, bei dem der Kühlschmierkanal (227) in den Innenraum des Kolbens (228) über ein geringes axiales Spiel, das zwischen einerseits einer in dem Volumen (228) angeordneten Fluidverteilerscheibe (261) und andererseits der Radialoberverbindungsscheibe (225) verbleibt, mündet, wobei die genannte Verteilerscheibe (261) annähernd parallel zu der genannten Radialverbindungsscheibe (225) ist und einerseits eine Abdichtung mit dem zentralen Kolbenstift (210) bildet und andererseits radial in der Nähe der Innenwand des umlaufenden Dichtrings (220) endet, wobei das Kühlschmiermittel (257) aus der Kolbenkühl- und Schmierkammer (217) in der genannten Nähe austreten kann.

18. Mehrtemperatur-Doppelwirkkolben nach Anspruch 1, wobei der zentrale Kolbenstift (210) innerhalb des Kolbeninnenvolumens (228) und in der Nähe der Radialunterverbindungsscheibe (224) einen Fluidrückführkragen (262) aufweist, der, wenn sich der zentrale Kolbenstift (210) in Richtung des unteren Zylinderkopfes (213) bewegt, das in dem gesagten Volumen (228) und an der Oberfläche der gesagten Scheibe (224) angesammelte Kühlschmiermittel (257) radial und in Richtung der Innenwand des umlaufenden Dichtrings (220) ausstößt.

19. Mehrtemperatur-Doppelwirkkolben nach Anspruch 1, bei dem die Radialunterverbindungsscheibe (224) an ihrer Verbindung mit der zentralen Kolbenstift (210) eine hohle Form (294) aufweist, wobei die genannte Form (294) einen Überlaufbehälter (264) bildet, der Kühlschmiermittel (257) speichern kann, während mindestens eine Überlauföffnung (265), die über den Kühlschmierkanal (227) mit dem Inneren des Getriebegehäuses (206) in Verbindung steht, den maximalen Pegel des Behälters (264) festlegt.

20. Mehrtemperatur-Doppelwirkkolben nach Anspruch 1, bei dem eine von der Kühlschmiermittelquelle (218) gespeiste Fluiddüse (266) in die Kolbenkühl- und Schmierkammer (217) mündet, um dort einen Fluidstrahl (267) einzuspritzen.

21. Mehrtemperatur-Doppelwirkkolben nach den Ansprüchen 14 und 20, bei dem die Fluiddüse (266) einen Strahl von Kühlschmiermittel (257) in einen axial im Kolbenschraubenkopf (253) angeordneten axialen Schraubenbehälter (267) einspritzt, wobei der Behälter (267) über mindestens eine radiale Behälter-Kanalverbindungsleitung (268) mit dem Kühlschmierkanal (227) in Verbindung steht.

22. Mehrtemperatur-Doppelwirkkolben nach Anspruch 1, bei dem ein Schraubenrückschlagventil (269) in der doppeltwirkenden Kolbenaxialschraube (219) angeordnet ist, wobei das Ventil (269) es dem Kühlschmiermittel (257) ermöglicht, vom Schraubenaxialbehälter (267) zum Kühlschmierkanal (227) zu gelangen, aber nicht umgekehrt.

23. Mehrtemperatur-Doppelwirkkolben nach Anspruch 1, bei dem die Kolbenkühl- und Schmierkammer (217) mit einer Luftquelle (270) über ein Lufteinlassrückschlagventil (271) verbunden ist, das eine Fluiddruckluft (272) in die gesagte Kammer (217) eintreten lässt, ohne sie austreten zu lassen, während die gesagte Kammer (217) mit einer Luftplane (273) über ein Druckbegrenzungsventil (274) verbunden ist, das die Fluiddruckluft (272) von der Kammer (217) zu der Plane (273) fließen lässt, wenn der Druck der Luft (272) in der Kammer (217) einen bestimmten Wert erreicht.

24. Mehrtemperatur-Doppelwirkkolben nach Anspruch 1, bei dem eine reflektierende Abschirmung (295) zwischen der unteren Heißkalotte (226) und der Radialunterverbindungsscheibe (224), zu der ein Teil des umlaufenden Dichtrings (220) hinzugefügt werden kann, und/oder zwischen der oberen Heißkalotte (232) und der Radialoberverbindungsscheibe (225), zu der ein Teil des gesagten Rings (220) hinzugefügt werden kann, angeordnet ist.

25. Mehrtemperatur-Doppelwirkkolben nach Anspruch 1, bei dem die Wärmeisolationsmittel (233) aus einem zellen-oder faserförmigen Isoliermaterial (296) bestehen, das den gesamten oder einen Teil des Raums zwischen der unteren Heißkalotte (226) und der Radialunterverbindungsscheibe (224) und/oder zwischen der oberen Heißkalotte (232) und der Radialoberverbindungsscheibe (225) einnimmt.

26. Mehrtemperatur-Doppelwirkkolben nach den Ansprüchen 10, 11 und 14, bei dem mindestens ein erster radialer Spalt, der zwischen dem äußeren koaxialen oberen Stiftrohr (248) und dem zentralen Kolbenstift (210) verbleibt, mindestens ein zweiter radialer Spalt, der zwischen dem äußeren koaxialen unteren Stiftrohr (243) und dem zentralen Kolbenstift (210) verbleibt, und mehrere radiale Spalte, die zwischen dem Kolbenschraubenkörper (255) und der Innenwand des Kolbenschraubentunnels (256) verbleiben, mindestens einen Teil des Kühlschmierkanals (227) bilden, wobei das Kühlschmiermittel (257) nacheinander in den gesagten Spalten zirkulieren kann, um von der Kolbenkühl- und Schmierkammer (217) zum Kolbeninnenvolumen (228) und dann von dem gesagten Volumen (228) in das Innere des Getriebegehäuses (206) zu gelangen.

27. Mehrtemperatur-Doppelwirkkolben nach Anspruch 1, wobei die Unterstangenabdichtmittel (280) und/oder die Oberstangenabdichtmittel (281) aus einem durchgehenden dehnbaren Ring (297) bestehen, der direkt oder indirekt mit dem gekühlten Zylindergehäuse (203) verbunden ist und dessen Innendurchmesser wesentlich kleiner ist als der Außendurchmesser der unteren Kolbenstange (211) oder der oberen Kolbenstange (212), die er umschließt.

28. Mehrtemperatur-Doppelwirkkolben nach Anspruch 27, bei dem der durchgehende dehnbare Ring (297) über ein Ringrohr (299) mit geringer radialer Dicke mit einer Ringplatine (298) verbunden ist, wobei der gesagte Ring (297), die gesagte Platine (298) und der gesagte Ring (297) aus einem einzigen Stück Material hergestellt sind.

29. Mehrtemperatur-Doppelwirkkolben nach Anspruch 27, bei dem der durchgehende dehnbare Ring (297) durch eine Ringaxialdruckfeder (301) axial zwischen zwei Ringbänder (300) eingespannt ist.

## Claims

1. A multi-temperature double-acting piston (201) being able to move in translation in a cold cylinder (204) arranged in a cooled cylinder crankcase (203) that comprise a heat engine (202), said piston (201) being directly or indirectly connected by power transmission means (205) housed in a transmission casing (206) to at least one rotary or reciprocating power output shaft (207) while said piston (201) forms a lower variable volume chamber (208) with the cold cylinder (204) and a lower cylinder head (213) which is positioned between said piston (201) and the transmission housing (206), said piston (201) simultaneously forming an upper variable volume chamber (209) with said cylinder (204) and an upper cylinder head (214), said chambers (208, 209) containing a working gas (240), **characterised in that** the multi-temperature double-acting piston comprises:
• a central piston pin (210) that is approximately coaxial with the cold cylinder (204) and that has a first end that forms a lower piston rod (211) that passes right through the lower cylinder head (213) by means of a lower rod orifice (215) that co-operates with lower rod sealing means (280) so as to open out into the transmission casing (206) and so as to be connected directly or indirectly to the power transmission means (205) by means of piston fixing means (231), while the second end of said pin (210) forms a upper piston rod (212) that passes right through the upper cylinder head (214) by means of an upper rod orifice (216) that co-operates with upper rod sealing means (281) so as to open out into a piston cooling and lubricating chamber (217) connected to a source of lubricating-cooling fluid (218), the latter introducing a lubricating-cooling fluid (257) into said chamber (217);
• a peripheral sealing ring (220) the outside diameter of which is substantially smaller than the inside diameter of the cold cylinder (204), said ring (220) including piston sealing means (221) that are in contact with said cylinder (204) to provide sealing therewith;
• a lower radial connecting disk (224) that radially connects the central piston pin (210) with the peripheral sealing ring (220) on the lower variable volume chamber (208) side, and an upper radial connecting disk (225) that radially connects the central piston pin (210) with the peripheral sealing ring (220) on the upper variable volume chamber (209) side, the space left between said disks (224, 225), the peripheral sealing ring (220) and the central piston pin (210) forming an internal piston volume (228);
• a lubricating-cooling gallery (227) arranged mainly axially in the central piston pin (210) and in one or more sections, said gallery (227) putting the piston cooling and lubricating chamber (217) in communication with the internal piston volume (228) and said volume (228) in communication with the inside of the transmission casing (206);
• at least one peripheral ring lubricating orifice (229) that puts the internal piston volume (228) into communication with the external peripheral face of the peripheral sealing ring (220), said orifice (229) opening axially from said face between at least two piston sealing means (221);
• guide means (230) which directly or indirectly bear on or in the vicinity of the power transmission means (205) and/or the cold cylinder (204) and/or the lower cylinder head (213) and/or the upper cylinder head (214), said means (230) directly or indirectly retaining the peripheral sealing ring (220) centred in the cold cylinder (204);
• a lower hot crown (226) interposed between the lower radial connecting disc (224) and the lower variable volume chamber (208) and/or an upper hot crown (232) interposed between the upper radial connecting disc (225) and the upper variable volume chamber (209);
• crown applying means (234) which directly or indirectly hold the lower hot crown (226) applied onto the peripheral sealing ring (220) and/or onto the lower radial connecting disk (224), and/or which directly or indirectly hold the upper hot crown (232) applied onto said ring (220) and/or onto the upper radial connecting disk (225), said means (234) leaving said crowns (226, 232) free to expand relative to said ring (220) and/or to said disks (224, 225);
• crown centring means (235) which locate the lower hot crown (226) and/or the upper hot crown (232) with respect to the peripheral sealing ring (220).

2. The multi-temperature double-acting piston according to claim 1, wherein the lower hot crown (226) and/or the upper hot crown (232) are entirely or partly made of a high-temperature-resistant material (275).

3. The multi-temperature double acting piston according to claim 2, wherein the high-temperature resistant material (275) is consisting of silicon carbide (276).

4. The multi-temperature double-acting piston according to Claim 1, wherein thermal insulation means (233) and/or crown sealing means (239) are interposed either between the lower hot crown (226) and the peripheral sealing ring (220) and/or the lower radial connection disc (224), or between the upper hot crown (232) and the said ring (220) and/or the upper radial connection disc (225), or both.

5. The multi-temperature double-acting piston according to claim 1, wherein thermal insulation means (233) and/or crown sealing means (239) are interposed either between the lower hot crown (226) and the central piston pin (210), or between the upper hot crown (232) and said pin (210), or both.

6. The multi-temperature double-acting piston as claimed in claims 4 and 5, wherein the thermal insulation means (233) consist of at least one insulating ring (236) made of a low thermal conductivity material (237).

7. The multi-temperature double-acting piston according to claim 6, wherein the low thermal conductivity material (237) mainly consist of zirconium oxide (238).

8. The multi-temperature double-acting piston according to Claim 6, wherein the insulating ring (236) is held directly or indirectly in contact with the central piston pin (210) and/or the peripheral sealing ring (220) and/or the lower hot crown (226) and/or the lower radial connecting disc (224) and/or the upper hot crown (232) and/or the upper radial connecting disc (225) by means of at least one small-surface area contact edge (241).

9. The multi-temperature double-acting piston according to Claim 6, wherein the insulating ring (236) is held directly or indirectly in contact with the central piston pin (210) and/or the peripheral sealing ring (220) and/or the lower hot crown (226) and/or the lower radial connecting disc (224) and/or the upper hot crown (232) and/or the upper radial connecting disc (225) by means of at least one insulating sealing gasket (242) which is sealed against the working gas (240).

10. The multi-temperature double-acting piston as claimed in claim 1, wherein the crown applying means (234) which directly or indirectly hold the lower hot crown (226) applied against the peripheral sealing ring (220) and/or the lower radial connecting disk (224) are formed by an lower outer coaxial pin tube (243) which envelops the central piston pin (210), said tube (243) bearing, on the one hand, against the lower hot crown (226) in the vicinity of said pin (210), and, on the other hand, against the power transmission means (205).

11. The multi-temperature double-acting piston according to claim 1, wherein the crown applying means (234) that directly or indirectly hold the upper hot crown (232) applied against the peripheral sealing ring (220) and/or the upper radial connecting disk (225) consist of an upper outer coaxial pin tube (248) that envelops the central piston pin (210), said tube (248) bearing, on the one hand, against the upper hot crown (232) in the vicinity of said pin (210) and, on the other hand, against an upper rod abutment (249) that is provided directly or indirectly against the upper piston rod (212) in the vicinity of its end that opens out into the piston cooling and lubricating chamber (217).

12. The multi-temperature double-acting piston according to claims 10 and 11, wherein some or all of the ends of the lower outer coaxial pin tube (243) and/or of the upper outer coaxial pin tube (248) receive a tube spring (250) by means of which said tubes (243, 248) bear respectively against the lower hot crown (226) and against the power transmission means (205) and/or against the upper hot crown (232) and against the upper rod abutment (249).

13. The multi-temperature double-acting piston according to claim 1, wherein the lower hot crown (226) and/or the upper hot crown (232) has a concave conical crown surface (251) by means of which said crown (226, 232) is held applied by the crown applying means (234) against a circular peripheral contact edge (252) which is directly or indirectly secured to the peripheral sealing ring (220) and/or the periphery of the lower radial connecting disk (224) and/or the periphery of the upper radial connecting disk (225), the angle of the concave cone formed by said surface (251) being such that when said surface (251) slides on said edge (252) because of the difference between the thermal expansion of said crown (226, 232) and that of the assembly formed by the peripheral sealing ring (220), the lower radial connecting disk (224), the upper radial connecting disk (225) and the central piston pin (210), the axial distance which separates the bearing point of the crown applying means (234) on said crown (226, 232) of the peripheral sealing ring (220) remains approximately constant, all else being equal, while the crown concave conical surface (251) and the circular peripheral contact edge (252) form the crown centring means (235).

14. The multi-temperature double-acting piston according to claim 1, wherein the piston fixing means (231) consist of a double-acting axial piston screw (219) that comprises, on the one hand, a piston screw body (255) that is housed in a piston screw tunnel (256) that passes right through the central piston pin (210) in the longitudinal direction thereof, said screw (219) comprising, on the one hand, a piston screw head (253) that bears against the end of the upper piston rod (212) that opens out into the piston cooling and lubricating chamber (217) and, on the other hand, a piston screw thread (254) that is screwed into the power transmission means (205).

15. The multi-temperature double-acting piston according to claim 14, wherein the piston screw tunnel (256) forms at least a part of the lubricating-cooling gallery (227), the lubricating-cooling fluid (257) being able to circulate between the piston screw body (255) and the internal wall of said tunnel (256), the latter forming with said body (255) a first section which extends from the piston cooling and lubricating chamber (217) to the internal piston volume (228), and a second section which extends from said volume (228) inside the transmission casing (206).

16. The multi-temperature double-acting piston according to claim 1, wherein the guide means (230) consist of a barrel skirt (260) that is arranged on the outside periphery of the peripheral sealing ring (220) and that bears against the cold cylinder (204).

17. The multi-temperature double-acting piston according to claim 1, wherein the lubricating-cooling gallery (227) opens out into the internal piston volume (228) via a small axial clearance left between, on the one hand, a fluid distribution disk (261) that is housed in said volume (228) and, on the other hand, the upper radial connecting disk (225), said distribution disk (261) being approximately parallel to said radial connecting disk (225) and forming, on the one hand, a sealing with the central piston pin (210) and, on the other hand, terminating radially in the vicinity of the internal wall of the peripheral sealing ring (220), the lubricating-cooling fluid (257) coming from the piston cooling and lubricating chamber (217) being able to leave in said vicinity.

18. The multi-temperature double-acting piston according to claim 1, wherein the central piston pin (210) includes, inside the internal piston volume (228) and in the vicinity of the lower radial connecting disk (224), a fluid recirculation collar (262) which, when the central piston pin (210) moves towards the lower cylinder head (213), rejects the lubricant-cooling fluid (257) that has accumulated in said volume (228) and at the surface of said disk (224) radially and towards the inside wall of the peripheral sealing ring (220).

19. The multi-temperature double-acting piston according to claim 1, wherein the lower radial connecting disc (224) has a recessed shape (294) at its connection with the central piston pin (210), said shape (294) constituting an overflow reservoir (264) which can store lubricant-cooling fluid (257), while at least one overflow orifice (265) which communicates with the interior of the transmission housing (206) via the lubricant-cooling gallery (227) sets the maximum level of said reservoir (264).

20. The multi-temperature double-acting piston according to Claim 1, wherein a fluid nozzle (266) fed by the lubricating-cooling fluid source (218) opens into the piston cooling and lubricating chamber (217) for injecting a fluid jet (267) therein.

21. The multi-temperature double-acting piston according to claims 14 and 20, wherein the fluid nozzle (266) injects a jet of lubricating-cooling fluid (257) into an axial screw reservoir (267) which is arranged axially in the piston screw head (253), said reservoir (267) communicating with the lubricating-cooling gallery (227) via at least one radial reservoir-gallery connection duct (268).

22. The multi-temperature double-acting piston according to claim 1, wherein a screw check valve (269) is housed in the double-acting piston axial screw (219), said valve (269) allowing the lubricating-cooling fluid (257) to go from the axial screw reservoir (267) to the lubricating-cooling gallery (227), but not vice versa.

23. The multi-temperature double-acting piston according to claim 1, wherein the piston cooling and lubricating chamber (217) is connected to an air source (270) by an air intake check valve (271) that lets fluid forcing air (272) into said chamber (217) without letting it leave, while said chamber (217) is connected to an air tank (273) by a pressure-limiting valve (274) which lets fluid forcing air (272) go from said chamber (217) to said tank (273) when the pressure of said air (272) in said chamber (217) reaches a certain value.

24. The multi-temperature double-acting piston according to claim 1, wherein a reflective shield (295) is interposed between the lower hot crown (226) and the lower radial connecting disk (224) to which a portion of the peripheral sealing ring (220) may be added and/or between the upper hot crown (232) and the upper radial connecting disk (225) to which a portion of said ring (220) may be added.

25. The multi-temperature double-acting piston according to Claim 1, wherein the thermal insulation means (233) consist of an honeycomb or fibrous insulating material (296) that occupies all or part of the space between the lower hot crown (226) and the lower radial connecting disc (224) and/or between the upper hot crown (232) and the upper radial connecting disc (225).

26. The multi-temperature double-acting piston according to claims 10, 11 and 14, wherein at least a first radial space left between the upper outer coaxial pin tube (248) and the central piston pin (210), at least a second radial space left between the outer coaxial lower pin tube (243) and the central piston pin (210), and a plurality of radial spaces left between the piston screw body (255) and the inner wall of the piston screw tunnel (256) form at least a part of the lubricating-cooling gallery (227), the lubricating-cooling fluid (257) being able to circulate successively in said spaces from the piston cooling and lubricating chamber (217) to the internal piston volume (228), then from said volume (228) inside the transmission casing (206).

27. The multi-temperature double-acting piston according to claim 1, wherein the lower rod sealing means (280) and/or the upper rod sealing means (281) consist of an expandable continuous ring (297) which is directly or indirectly secured to the cooled cylinder housing (203), and the inner diameter of which is substantially smaller than the outer diameter of the lower piston rod (211) or the upper piston rod (212) that it clamps.

28. The multi-temperature double-acting piston according to claim 27, wherein the extensible continuous ring (297) is connected to a ring plate (298) by a ring tube (299) of small radial thickness, said ring (297), said plate (298) and said ring (297) being made of a single piece of material.

29. The multi-temperature double-acting piston according to Claim 27, wherein the continuously extensible ring (297) is axially clamped between two ring bushings (300) by a ring axial compression spring (301).
